# EUROPÄISCHE PATENTSCHRIFT

(11) **EP 4 650 657 B1**
(45) Veröffentlichungstag und Bekanntmachung des Hinweises auf die Patenterteilung: **01.07.2026**
(21) Anmeldenummer: 24175597.4
(22) Anmeldetag: 14.05.2024
(51) Int. Cl.: F23D 14/02, F23N 5/18, F23N 5/20, F23N 5/24

(54) **VERBRENNUNGSVORRICHTUNG MIT KONTINUIERLICH MODULIERENDEM AKTOR**
COMBUSTION DEVICE WITH CONTINUOUSLY MODULATING ACTUATOR
DISPOSITIF DE COMBUSTION AVEC ACTIONNEUR À MODULATION CONTINUE

(43) Veröffentlichungstag der Anmeldung: 19.11.2025
(73) Patentinhaber: Siemens Aktiengesellschaft, 80333 München (DE)
(72) Erfinder: Meier, Alexander, 76437 Rastatt (DE)
(74) Vertreter: Siemens Patent Attorneys

(56) Entgegenhaltungen:
- EP-B1- 2 685 167
- EP-B1- 2 685 169
- DE-A1- 102011 111 453

## Beschreibung

Die vorliegende Erfindung befasst sich mit der Regelung von Strömungen eines Fluids in einer Verbrennungsvorrichtung. Insbesondere befasst sich die vorliegende Erfindung mit einer kontinuierlichen Regelung von Strömungen von Fluiden wie Luft und/oder Brenngas.

Durch Änderungen von Lufttemperatur und/oder Luftdruck treten in einer Verbrennungsvorrichtung Schwankungen der Luftzahl λ auf.

Es kommen in einer Verbrennungsvorrichtung Drehzahlgeber und Luftdruckschalter zur Messung der Luftzufuhr in Betracht. Nachteilig an Drehzahlgebern ist, dass sie nicht sensitiv gegenüber Schwankungen von Lufttemperatur und Luftdruck sind. Nachteilig an Luftdruckschaltern ist, dass eine Luftdrucküberwachung dadurch nur bei einem bestimmten Druck gelingt. Immerhin lässt sich durch den Einsatz mehrerer Schalter Luftdruck bei mehreren Drücken überwachen.

Infolge der genannten Schwankungen im Betrieb einer Verbrennungsvorrichtung ist mindestens ein Aktor der Verbrennungsvorrichtung im Betrieb nachzujustieren. Der mindestens eine Aktor der Verbrennungsvorrichtung kann dabei ein Luftaktor sein oder einen Luftaktor umfassen. Der Luftaktor wirkt auf eine Luftzufuhr durch einen Luftzufuhrkanal der Verbrennungsvorrichtung, wobei der Luftzufuhrkanal zu einem Feuerraum der Verbrennungsvorrichtung führt. Insbesondere kann der mindestens eine Aktor der Verbrennungsvorrichtung ein Gebläse für Luft sein oder ein solches Gebläse umfassen. Ferner kann der mindestens eine Aktor der Verbrennungsvorrichtung eine Luftklappe sein oder eine solche Luftklappe umfassen.

Der mindestens eine Aktor der Verbrennungsvorrichtung kann zudem ein Brennstoffaktor sein oder einen Brennstoffaktor umfassen. Der Brennstoffaktor wirkt auf eine Brennstoffzufuhr durch einen Brennstoffzufuhrkanal der Verbrennungsvorrichtung, wobei der Brennstoffzufuhrkanal ebenfalls zum Feuerraum der Verbrennungsvorrichtung führt. Insbesondere kann der mindestens eine Aktor der Verbrennungsvorrichtung ein Ventil für Brenngas sein oder ein solches Ventil umfassen.

Die Nachjustierung solcher Aktoren im Betrieb erfordert bislang Zwischenstopps. Das heisst, dass der Aktor schrittweise bewegt wird. Beispielsweise kann die Luftzufuhr anhand eines Gebläses um einen kleinen Betrag verändert werden. Nach einer schrittweisen Veränderung stoppt die Änderung der Nachjustierung des Aktors. Es wird zunächst die Stellung und/oder die Drehzahl des Aktors erfasst und mit einem Endwert verglichen. Ergibt der Vergleich mit dem Endwert, dass die Endposition des Aktors und/oder die Enddrehzahl des Aktors noch zu erreichen ist, wird erneut schrittweise nachjustiert.

Die schrittweise Nachjustage des mindestens einen Aktors bringt häufige Starts und Stopps des Aktors mit sich. Infolge der häufigen Starts und Stopps erwärmt sich der mindestens eine Aktor und es erhöht sich der mechanische Verschleiss des mindestens einen Aktors. Zudem ist die schrittweise Nachjustage mit ihren häufigen Starts und Stopps mit unerwünschten Geräuschemissionen verbunden.

Infolge der häufigen Starts und Stopps nimmt auch die zur Nachjustage erforderliche Energie zu. Darüber hinaus benötigt der mindestens eine Aktor bei einer schrittweisen Nachjustage mehr Zeit, um seine Endposition und/oder seine Enddrehzahl zu erreichen. Eigentlich wäre der zusätzliche Zeitbedarf bis zum Erreichen der Endposition und/oder der Enddrehzahl durch einen Aktor mit mehr mechanischer Leistung ausgleichbar. Derweil steigt die elektrische Leistungsaufnahme des mindestens einen Aktors mit zunehmender mechanischer Leistung. Tendenziell erwärmt sich der mindestens eine Aktor bei zunehmender elektrischer und/oder mechanischer Leistung stärker. Dies würde wiederum konstruktive Massnahmen zur Begrenzung der Erwärmung des mindestens einen Aktors nach sich ziehen.

Das europäische Patent EP1236957B1 ist erteilt am 2. November 2006 und behandelt die Anpassung eines brennerbetriebenen Heizgerätes an ein Luft-Abgas-System. EP1236957B1 offenbart einen Drucksensor/Luftmassensensor, der in der Luftzuführung oder Abgasabführung einer Heizeinrichtung angeordnet ist. Ein Regler regelt ausgehend von dem Signal des Sensors ein Gebläse. Zum Abgleich des momentanen Luftvolumenstroms auf einen erforderlichen Luftvolumenstrom ist eine Betriebskennlinie hinterlegt. Es wird ständig der momentane Luftvolumenstrom dem erforderlichen Luftvolumenstrom nachgeführt. Derweil kann eine ständige Nachführung wie in EP1236957B1 in bekannter Weise schrittweise erfolgen.

Die europäische Patentanmeldung EP2556303A2 ist angemeldet am 28. Februar 2011 und behandelt einen pneumatischen Verbund mit Massenausgleich. EP2556303A2 offenbart eine Venturidüse, die Unterdruck erzeugt, mit einem Massenstromsensor in einem Zusatzkanal. Eine Steuerung oder Regelung regelt die Drehzahl eines Gebläses in Abhängigkeit vom Signal des Sensors auf einen Sollwert. Dabei wird während des Betriebes des Gebläses ein vom Sensor erhaltenes Signal anhand einer Signalleitung an die Steuerung oder Regelung gesendet. Indessen kann die betriebliche Steuerung oder Regelung des Gebläses aus EP2556303A2 schrittweise erfolgen.

Das deutsche Patent DE102004055715B4 ist erteilt am 22. März 2007 und behandelt die Einstellung der Luftzahl einer Feuerungseinrichtung. Gemäss DE102004055715B4 wird ein Luftmassestrom m_{L} so auf einen erhöhten Wert eingesteuert, dass eine hygienische Verbrennung eintritt. Dabei wird der einer hygienischen Verbrennung entsprechende Luft-Massestrom m_{L} durch Veränderung einer Ventilatordrehzahl des Gebläses eingesteuert. Indessen kann die Veränderung der Ventilatordrehzahl des Gebläses aus EP2556303A2 schrittweise erfolgen.

Eine europäische Patentanmeldung EP3676860A1 wurde eingereicht am 28. August 2018 durch CAMOZZI AUTOMATION. Die Anmeldung wurde veröffentlicht am 8. Juli 2020. EP3676860A1 nimmt eine Priorität vom 29. August 2017 in Anspruch. EP3676860A1 behandelt eine Diagnosevorrichtung und ein Verfahren für Magnetventile. Ein Bezug zu Verbrennungsvorrichtungen wird in der Patentanmeldung EP3676860A1 nicht hergestellt.

Gemäss EP3676860A1 wird eine Funktionsstörung an einem Magnetventil anhand einer Analyse des Stromverlaufes detektiert. Dazu wird ein gemessener Stromverlauf mit einem Referenzverlauf verglichen. Ferner wird ein elektrischer Widerstand einer Spule des Magnetventils während des Betriebes aufgezeichnet und mit einem Grenzwert verglichen. Für den Fall, dass der Widerstand einen vorgegebenen Schwellwert übersteigt, wird auf einen Fehler geschlossen.

Eine weitere Patentanmeldung JP2006250203A wurde eingereicht am 9. März 2005 durch DENSO CORP. Die Anmeldung wurde veröffentlicht am 21. September 2006. JP2006250203A offenbart eine Regelung und/oder Steuerung für ein Ventil mit einer Spule. Ein Bezug zu Verbrennungsvorrichtungen wird in der Patentanmeldung JP2006250203A nicht hergestellt.

Gemäss JP2006250203A werden der Strom durch die Spule des Ventils sowie die aufgezeichnete Spannung beobachtet. Daraus wird im Betrieb eine Impedanz der Spule berechnet. Anschliessend wird ein Arbeitszyklus basierend auf den beobachteten und berechneten Werten korrigiert.

DE102011111453A1 betrifft ein Heizgerät mit Verbrennungsluft- und Brennstoffdosierer, bei dem die Luftzahl λ je nach Änderungsgröße und -geschwindigkeit der Luft-/ Brennstoffmenge entweder geregelt oder gesteuert wird. Für schnelle Lastwechsel wird eine Zuordnungsfunktion (Tabelle von Ansteuersignalen) verwendet, die nur in (quasi-)stationären Regelphasen aus Messwertpaaren generiert/aktualisiert und bei starken Abweichungen global skaliert wird; große kumulative Änderungen lösen eine Warnung aus.

EP2685167B1 offenbart den Betrieb eines Gasbrenners, bei dem ein Sensor ein Druckverhältnis zwischen Gasleitung und Referenzpunkt misst und ein Regler hieraus ein Steuersignal für ein Gasventil erzeugt. Anders als bei konstanter Gas-Luft-Kennlinie wird das Gas-Luft-Verhältnis bewusst als Funktion der Gebläsedrehzahl verändert: bei niedrigen Drehzahlen für stabile Zündung, bei hohen Drehzahlen für niedrige Emissionen, dazwischen frei (aber magerer) programmierbar über einen drehzahlabhängigen Korrekturwert.

EP2685169B1 beschreibt einen Gasbrenner wie EP2685167B1, legt den Schwerpunkt aber auf die Überwachung und Kompensation der Verstärkung des Drucksensors. Während Brennerlaufphasen betätigt der Regler das Gasventil um einen definierten Betrag und vergleicht die resultierende Sensoränderung mit einem Sollverlauf. Ist die Abweichung klein, gilt der Sensor als in Ordnung; bei Überschreitung eines Schwellwerts wird ein unzulässiger Verstärkungsdrift erkannt, der durch einen Offset kompensiert wird; zusätzlich können Mischungsverstellung, Serviceanzeige oder Abschaltung ausgelöst werden.

Ziel der vorliegenden Erfindung ist eine Verbesserung der Regelung und/oder Steuerung von Aktoren in einer Verbrennungsvorrichtung. Insbesondere geht es um eine möglichst vorausschauende Regelung und/oder Steuerung von Aktoren in einer Verbrennungsvorrichtung. Im Fall einer notwendigen Richtungsumkehr sind Die vorliegende Erfindung lehrt mithin eine Verbrennungsvorrichtung umfassend mindestens einen Aktor und eine Regel- und/oder Steuer- und/oder Überwachungseinrichtung. Der mindestens eine Aktor wirkt auf eine Zufuhr eines Fluides wie beispielsweise Luft oder Brenngas durch einen Zufuhrkanal der Verbrennungsvorrichtung. Der Zufuhrkanal mündet im Brenner derselben Verbrennungsvorrichtung. Der mindestens eine Aktor umfasst eine Recheneinheit.

Nun ergeht von der Regel- und/oder Steuer- und/oder Überwachungseinrichtung ein erstes Änderungssignal an den mindestens einen Aktor. Das erste Änderungssignal beinhaltet eine erste Änderung, beispielsweise eine erste Änderung einer Drehzahl eines Gebläses oder eine Änderung einer Ventilstellung. Ferner ergeht von der Regel- und/oder Steuer- und/oder Überwachungseinrichtung ein zweites Änderungssignal an den mindestens einen Aktor. Das zweite Änderungssignal beinhaltet eine zweite Änderung, beispielsweise eine zweite Änderung einer Drehzahl eines Gebläses oder eine Änderung einer Ventilstellung.

Der mindestens eine Aktor empfängt das erste Änderungssignal und das zweite Änderungssignal. Der mindestens eine Aktor ermittelt aus dem ersten und dem zweiten Änderungssignal eine erste Änderungsgeschwindigkeit. Schliesslich beginnt der mindestens eine Aktor mit einem Vollzug der Änderung unter Berücksichtigung der ersten Änderungsgeschwindigkeit.

Mithin kann eine Regelung und/oder Steuerung des mindestens einen Aktors ein erstes Änderungssignal entsprechend einer ersten Änderung und ein zweites Änderungssignal entsprechend einer zweiten Änderung empfangen. Die Regelung und/oder Steuerung ist vorzugsweise eine Recheneinheit und ist lokal. Die lokale Steuerung und/oder Regelung ermittelt aus dem ersten Änderungssignal eine erste Enddrehzahl und/oder eine erste Endstellung. Die lokale Steuerung und/oder Regelung ermittelt aus dem zweiten Änderungssignal eine zweite Enddrehzahl und/oder eine zweite Endstellung. Die Regelung und/oder Steuerung des mindestens einen Aktors ermittelt sodann eine Geschwindigkeit der ersten Änderung, um bei Erreichen der ersten Enddrehzahl nahtlos die zweite Enddrehzahl anzufahren. Ebenso kann eine Geschwindigkeit der ersten Änderung ermittelt werden, um bei Erreichen der ersten Endstellung nahtlos die zweite Endstellung anzufahren.

Die vorgenannte Verknüpfung der ersten und zweiten Änderungen ist auf weitere Änderungen erweiterbar.

Zusätzlich kann die Regelung und/oder Steuerung des mindestens einen Aktors beurteilen, ob eine Abweichung zwischen einer Solldrehzahl und einer Istdrehzahl zu lange anhält. Ebenso kann die Regelung und/oder Steuerung des mindestens einen Aktors beurteilen, ob eine Abweichung zwischen einer Sollposition und einer Istposition zu lange anhält. In einem solchen Fall kann die lokale Regelung und/oder Steuerung des mindestens einen Aktors ein Fehlersignal erzeugen. Das Fehlersignal wird an eine übergeordnete Regel- und/oder Steuer- und/oder Überwachungseinrichtung gesendet. Die übergeordnete Regel- und/oder Steuer- und/oder Überwachungseinrichtung empfängt das Fehlersignal und sendet gegebenenfalls einen Schliessbefehl an mindestens einen Brennstoffaktor der Verbrennungsvorrichtung.

Darüber hinaus kann auch die Regel- und/oder Steuer- und/oder Überwachungseinrichtung der Verbrennungsvorrichtung beurteilen, ob eine Abweichung zwischen einer Solldrehzahl und einer Istdrehzahl zu lange anhält. Ebenso kann die Regel- und/oder Steuer- und/oder Überwachungseinrichtung der Verbrennungsvorrichtung beurteilen, ob eine Abweichung zwischen einer Sollposition und einer Istposition zu lange anhält. In einem solchen Fall kann die Regel- und/oder Steuer- und/oder Überwachungseinrichtung der Verbrennungsvorrichtung ein Fehlersignal erzeugen. Die Regel- und/oder Steuer- und/oder Überwachungseinrichtung der Verbrennungsvorrichtung sendet gegebenenfalls einen Schliessbefehl an mindestens einen Brennstoffaktor der Verbrennungsvorrichtung.

Die Änderung der Drehzahl und/oder der Ventilstellung kann sich aus mehreren Teiländerungen zusammensetzen. Vorzugsweise verkettet die Regel- und/oder Steuer- und/oder Überwachungseinrichtung einzelne Teiländerungen aus einer Vielzahl von Teiländerungen und ermöglicht damit einen unterbrechungsfreien Betrieb.

Während des Vollzuges der ersten Änderung kann die Regel- und/oder Steuer- und/oder Überwachungseinrichtung eines oder mehrere Signale von dem mindestens einen Sensor empfangen. Der mindestens eine Sensor kann beispielsweise ein Drehzahlsensor eines Gebläses und/oder ein Ventilstellungssensor und/oder ein Positionssensor sein. Insbesondere kann der mindestens eine Sensor Teil des mindestens einen Aktors sein. Der mindestens eine Sensor kann auch im Zufuhrkanal der Verbrennungsvorrichtung sein und eine Strömung des Fluides aufzeichnen.

Darüber hinaus kann eine Regelung und/oder Steuerung des mindestens einen Aktors beurteilen, ob der mindestens eine Aktor bereits seine Endstellung und/oder Enddrehzahl erreicht hat. Die Regelung und/oder Steuerung ist vorzugsweise lokal und erfolgt anhand des einen oder der mehreren Signale. Sofern der mindestens eine Aktor seine Enddrehzahl und/oder Endstellung nicht erreicht hat und um ein Band von jener Enddrehzahl und/oder Endstellung entfernt ist, wird die Änderung fortgesetzt. Ist der mindestens eine Aktor hingegen innerhalb des Bandes um seine Enddrehzahl und/oder Endstellung, so kann die Änderung gebremst werden.

Vor dem Ende der Änderung kann die Regel- und/oder Steuer- und/oder Überwachungseinrichtung prüfen, ob eine weitere Änderung vorgesehen ist. Wenn beide Änderungen in die gleiche Richtung weisen, kann die Änderung über die Enddrehzahl und/oder Endstellung hinaus bis zu einer weiteren Enddrehzahl oder weiteren Endstellung fortgesetzt werden. Mithin wird eine Unterbrechung vermieden.

Ebenso kann vor dem Ende der Änderung der mindestens eine Aktor prüfen, ob eine weitere Änderung vorgesehen ist. Beispielsweise kann der mindestens eine Aktor einen weiteren Befehl zu einer weiteren (vierten) Änderung von der Regel- und/oder Steuer- und/oder Überwachungseinrichtung empfangen. Jener weitere Befehl liegt dann an einer Eingangsschnittstelle und/oder an einem Eingangspuffer des mindestens einen Aktors an. Wenn beide Änderungen in die gleiche Richtung weisen, kann die Änderung über die Enddrehzahl und/oder Endstellung hinaus bis zu einer weiteren Enddrehzahl oder weiteren Endstellung fortgesetzt werden. Mithin vermeidet der mindestens eine Aktor bei der Regel- und/oder Steuer- und/oder Überwachungseinrichtung eine Unterbrechung. Die Regel- und/oder Steuer- und/oder Überwachungseinrichtung wird damit entlastet.

### Kurze Beschreibung der Figuren

Verschiedene Details werden dem Fachmann anhand der folgenden detaillierten Beschreibung zugänglich. Die einzelnen Ausführungsformen sind dabei nicht einschränkend. Die Zeichnungen, welche der Beschreibung beigefügt sind, lassen sich wie folgt beschreiben:
FIG 1 zeigt als Blockdiagramm schematisch eine Verbrennungsvorrichtung als System.
FIG 2 zeigt als Flussdiagramm einen Ablauf einer Änderung der Drehzahl und/oder der Position mindestens eines Aktors unter Berücksichtigung zweier Änderungssignale.
FIG 3 zeigt als Flussdiagramm einen Ablauf einer Änderung der Drehzahl und/oder der Position mindestens eines Aktors unter zusätzlicher Berücksichtigung einer Istgrösse.
FIG 4 zeigt als Flussdiagramm einen Ablauf einer Änderung der Drehzahl und/oder der Position mindestens eines Aktors unter Berücksichtigung weiterer Änderungssignale.
FIG 5 zeigt als Flussdiagramm einen Ablauf einer Änderung der Drehzahl und/oder der Position mindestens eines Aktors unter Berücksichtigung weiterer Änderungssignale, die während einer Änderung empfangen werden.

### Detaillierte Beschreibung

FIG 1 zeigt ein System umfassend einen Brenner 1, einen Wärmeverbraucher 2, ein Gebläse 3 mit einstellbarer Drehzahl und eine motorisch verstellbare Klappe 4. Die motorisch verstellbare Klappe 4 ist nach dem Lufteingang 23 angeordnet. Der Wärmeverbraucher 2 (Wärmetauscher) kann beispielsweise ein Warmwasser-Heizkessel sein. Die Luftzufuhr 5 kann gemäss FIG 1 durch die motorisch verstellbare Klappe 4 anhand der Signalleitung 19 und/oder durch die Drehzahlvorgabe des Gebläses 3 anhand der Signalleitung 18 eingestellt werden.

Es kann bei fehlender Klappe 4 die Luftzufuhr 5 auch allein durch die Drehzahl des Gebläses 3 einjustiert werden. Zur Einjustierung der Drehzahl des Gebläses 3 kommt beispielsweise Pulsweitenmodulation infrage. Gemäss einer anderen Ausführungsform ist der Motor des Gebläses 3 an einen Umrichter angeschlossen. Die Drehzahl des Gebläses 3 wird mithin über die Frequenz des Umrichters einjustiert.

Gemäss einer anderen Ausführungsform läuft das Gebläse 3 bei einer festen, nicht veränderbaren Drehzahl. Die Luftzufuhr 5 wird dann durch die Position der Klappe 4 festgelegt. Ausserdem sind weitere Aktoren möglich, welche die Luftzufuhr 5 verändern. Dabei kann es sich beispielsweise um eine Düsenstockverstellung des Brenners und/oder eine verstellbare Klappe im Abgaskanal handeln.

Die Zufuhr 6 (beispielsweise Teilchenstrom und/oder Massenstrom) des Fluids Brennstoff durch den Brennstoffzufuhrkanal 25 kann durch eine Brennstoffklappe 9 eingestellt werden. Gemäss einer Ausführungsform ist die Brennstoffklappe 9 ein (motorisch verstellbares) Ventil.

Als Brennstoff kommen beispielsweise brennbare Gase wie Erdgas und/oder Propangas und/oder Wasserstoff infrage. Als Brennstoff kommt auch ein flüssiger Brennstoff wie Heizöl infrage. In diesem Fall wird die Klappe 9 durch einen motorisch einstellbaren Öldruckregler im Rücklauf der Öldüse ersetzt. Die Sicherheitsabschaltfunktion und/oder Schliessfunktion wird durch die redundant vorhandenen Sicherheitsventile 7, 8 implementiert. Gemäss einer speziellen Ausführungsform sind die Sicherheitsventile 7, 8 und/oder die Brennstoffklappe 9 als integrierte Einheit(en) realisiert.

Brennstoff wird im und/oder vor dem Brenner 1 mit Luft gemischt. Das Gemisch wird im Feuerraum des Wärmeverbrauchers 2 verbrannt. Die Wärme wird im Wärmeverbraucher 2 weitertransportiert. Beispielsweise wird erwärmtes Wasser über eine Pumpe an Heizelemente abgeführt und/oder bei Industriefeuerungen ein Gut (direkt) erwärmt. Der Abgasstrom 10 wird über einen Abgasweg 26, beispielsweise einen Schornstein, (in die Umgebung) abgeführt. Ferner kann der Abgasstrom 10 über einen Abgasweg 26, beispielsweise einen Kamin, (in die Umgebung) abgeführt werden.

Eine Regel- und/oder Steuer- und/oder Überwachungseinrichtung 16 automatisiert mindestens einen Aktor der Verbrennungsvorrichtung. In einer Ausführungsform automatisiert die Regel- und/oder Steuer- und/oder Überwachungseinrichtung 16 mehrere oder alle Aktoren der Verbrennungsvorrichtung. Mithin wird die richtige Zufuhr 6 an Brennstoff und/oder Brenngas über die Position der Klappe 9 zur entsprechenden Zufuhr 5 an Luft für jeden Leistungspunkt eingestellt. Damit ergibt sich die gewünschte Luftzahl λ.

In einer Ausführungsform umfasst die Regel- und/oder Steuer- und/oder Überwachungseinrichtung 16 einen Mikrokontroller. Gemäss einer speziellen Ausführungsform ist die Regel- und/oder Steuer- und/oder Überwachungseinrichtung 16 als Mikrokontroller ausgeführt. In einer weiteren Ausführungsform umfasst die Regel- und/oder Steuer- und/oder Überwachungseinrichtung 16 einen Mikroprozessor. Gemäss einer weiteren speziellen Ausführungsform ist die Regel- und/oder Steuer- und/oder Überwachungseinrichtung 16 als Mikroprozessor ausgeführt.

Die Regel- und/oder Steuer- und/oder Überwachungseinrichtung 16 automatisiert das Gebläse 3 anhand der Signalleitung 18 und/oder die Luftklappe 4 anhand der Signalleitung 19. Dazu können in der Regel- und/oder Steuer- und/oder Überwachungseinrichtung 16 hinterlegte Werte verwendet werden. Die in der Regel- und/oder Steuer- und/oder Überwachungseinrichtung 16 hinterlegten Werte können beispielsweise in Form einer Kennlinie und/oder in Form einer mathematischen Beziehung hinterlegt sein.

Vorzugsweise umfasst die Regel- und/oder Steuer- und/oder Überwachungseinrichtung 16 einen Speicher, beispielsweise einen nichtflüchtigen Speicher. In dem Speicher sind jene Werte, insbesondere jene Kennlinien und/oder jene mathematischen Beziehungen, hinterlegt.

Die Position der Brennstoffklappe 9 wird über die Signalleitung 22 automatisiert. Im Betrieb werden die Sicherheitsabsperrventile 7, 8 über die Signalleitungen 20, 21 geöffnet. Die Sicherheitsabsperrventile 7, 8 werden während des Betriebs offengehalten.

Im Betrieb können Fehler einer Klappe 4, 9 und/oder im Gebläse 3 auftreten. Solche Fehler können beispielsweise in einer elektronischen Schnittstelle oder Steuereinrichtung der Klappe 4 und/oder des Gebläses 3 aufgedeckt werden. Die Rückmeldung von Fehlern kann beispielsweise durch eine sicherheitsgerichtete Rückmeldung der Position der Klappe 4 über die (bidirektionale) Signalleitung 19 für die Luftklappe 4 erfolgen. Die Rückmeldung von Fehlern kann ferner durch eine sicherheitsgerichtete Rückmeldung der Position der Klappe 9 über die (bidirektionale) Signalleitung 22 für die Brennstoffklappe 9 erfolgen.

Eine sicherheitsgerichtete Positionsmeldung kann beispielsweise über redundante Positionsgeber realisiert werden. Falls eine sicherheitsgerichtete Rückmeldung über die Drehzahl erforderlich ist, kann diese über die (bidirektionale) Signalleitung 18 unter Verwendung von (sicherheitsgerichteten) Drehzahlgebern erfolgen. Dazu können beispielsweise redundante Drehzahlgeber verwendet werden und/oder die gemessene Drehzahl mit der Solldrehzahl verglichen werden. Die Ansteuer- und Rückmeldesignale können über unterschiedliche Signalleitungen und/oder über einen bidirektionalen Bus, beispielsweise einen CAN-Bus, übermittelt werden.

Vor dem Brenner 1 ist ein Seitenkanal 24 angebracht. Der Seitenkanal 24 ist an einer Stelle 12 in Fluidverbindung mit dem Luftzufuhrkanal 11. Durch den Seitenkanal 24 strömt eine kleine Menge an abströmender Luft 15 nach aussen ab. Der Seitenkanal 24 bildet zusammen mit dem Brenner 1 und dem Abgasweg 26 des Wärmeverbrauchers 2 einen Strömungsteiler. Für einen festgelegten Strömungsweg durch Brenner 1 und Abgasweg 26 fliesst jeweils für einen Wert der Luftzufuhr 5 (umkehrbar eindeutig) ein zugehöriger Wert eines Luftstromes 15 durch den Seitenkanal 24 ab.

Im Seitenkanal 24 ist ein Strömungswiderstandselement 14 angebracht. Die Strömungsmenge 15 im Seitenkanal 24 hängt von der Durchtrittsfläche des Strömungswiderstandselements 14 ab.

Mit dieser Anordnung ist der Durchfluss (Teilchenstrom und/oder Massenstrom) durch den Seitenkanal 24 ein Mass für die Luftzufuhr 5 zum Brenner 1. Dabei werden Einflüsse aufgrund von Dichteänderungen der Luft beispielsweise durch Änderungen des Absolutdruckes und/oder der Lufttemperatur durch den Massenstromsensor 13 kompensiert. Zur Rückmeldung eines Signales vom Massenstromsensor 13 ist dieser Sensor 13 über eine Signalleitung 17 mit der Regel- und/oder Steuer- und/oder Überwachungseinrichtung 16 verbunden.

In bekannten Verbrennungsvorrichtungen erfolgt die Nachjustage der Drehzahl des Gebläses 3 in kleinen Schritten und mit Unterbrechungen. Das heisst, dass die Regel- und/oder Steuer- und/oder Überwachungseinrichtung 16 ein Drehzahländerungssignal an das Gebläse 3 sendet. Das Gebläse 3 empfängt das Drehzahländerungssignal und ändert seine Drehzahl. Nach der Änderung meldet das Gebläse 3 eine geänderte Drehzahl zurück an die Regel- und/oder Steuer- und/oder Überwachungseinrichtung 16. Ferner kann ein Sensor wie der Massenstromsensor 13 ein Signal entsprechend einer Luftzufuhr an die Regel- und/oder Steuer- und/oder Überwachungseinrichtung 16 zurückmelden. Das Senden des Drehzahländerungssignales, die Änderung der Drehzahl und die Rückmeldung werden iteriert. Die Iteration erfolgt so lange, bis die Drehzahl des Gebläses 3 einem Sollwert der Drehzahl des Gebläses 3 entspricht.

Ebenso erfolgt in bekannten Verbrennungsvorrichtungen die Nachjustage der Position der Luftklappe 4 in kleinen Schritten und mit Unterbrechungen. Das heisst, dass die Regel- und/oder Steuer- und/oder Überwachungseinrichtung 16 ein Positionsänderungssignal an die Luftklappe 4 sendet. Die Luftklappe 4 empfängt das Positionsänderungssignal und ändert seine Position. Nach der Änderung meldet die Luftklappe 4 eine geänderte Position zurück an die Regel- und/oder Steuer- und/oder Überwachungseinrichtung 16. Ferner kann ein Sensor wie der Massenstromsensor 13 ein Signal entsprechend einer Luftzufuhr an die Regel- und/oder Steuer- und/oder Überwachungseinrichtung 16 zurückmelden. Das Senden des Positionsänderungssignales, die Änderung der Position und die Rückmeldung werden iteriert. Die Iteration erfolgt so lange, bis die Position der Luftklappe 4 einer Endposition der Luftklappe 4 entspricht.

Ebenso erfolgt in bekannten Verbrennungsvorrichtungen die Nachjustage der Position der Brennstoffklappe 9 in kleinen Schritten und mit Unterbrechungen. Das heisst, dass die Regel- und/oder Steuer- und/oder Überwachungseinrichtung 16 ein Positionsänderungssignal an die Brennstoffklappe 9 sendet. Die Brennstoffklappe 9 empfängt das Positionsänderungssignal und ändert seine Position. Nach der Änderung meldet die Brennstoffklappe 9 eine geänderte Position zurück an die Regel- und/oder Steuer- und/oder Überwachungseinrichtung 16. Ferner kann ein Sensor wie beispielsweise ein Flusssensor im Brennstoffzufuhrkanal 25 ein Signal entsprechend einer Brennstoffzufuhr an die Regel- und/oder Steuer- und/oder Überwachungseinrichtung 16 zurückmelden. Das Senden des Positionsänderungssignales, die Änderung der Position und die Rückmeldung werden iteriert. Die Iteration erfolgt so lange, bis die Position der Brennstoffklappe 9 einer Endposition der Brennstoffklappe 9 entspricht.

Die vorgenannten Ausführungen zur Brennstoffklappe 9 gelten sinngemäss für die Nachjustage eines Brennstoffventiles 7, 8.

In FIG 2 ist gezeigt, wie im Rahmen einer vorausschauenden Regelung und/oder Steuerung in einem ersten Schritt 27 die Regel- und/oder Steuer- und/oder Überwachungseinrichtung 16 ein erstes Änderungssignal sendet. Das erste Änderungssignal wird an mindestens einen Aktor 3, 4, 7 - 9 der Verbrennungsvorrichtung gesendet. Der mindestens eine Aktor ist vorzugsweise ausgewählt aus
- einem motorisch angetriebenen Gebläse 3,
- einem Aktor einer Luftklappe 4,
- einem Aktor eines Brennstoffventils 7, 8,
- einem Aktor einer Luftklappe 9.

Einzelne Aktoren des Brennstoffventils 7, 8 oder der Luftklappe 9 können beispielsweise Schrittmotoren umfassen. Einzelne Aktoren des Brennstoffventils 7, 8 oder der Luftklappe 9 können insbesondere Schrittmotoren sein. Es können auch alle Aktoren des Brennstoffventils 7, 8 oder der Luftklappe 9 jeweils Schrittmotoren umfassen. Es können zudem alle Aktoren des Brennstoffventils 7, 8 oder der Luftklappe 9 jeweils Schrittmotoren sein. Der Schrittmotor oder die Schrittmotoren können zweihundert oder vierhundert Schritte aufweisen. Die Auflistung an Schritten der Schrittmotoren ist nicht abschliessend.

Ferner können die Schrittmotoren Drehkodierer aufweisen, welche die Bewegung ihrer jeweiligen Achsen aufzeichnen und entsprechende Rückmeldesignale zur Verfügung stellen. Die Ausgabe eines solchen Drehkodierers kann als Sensorsignal zur Verfügung gestellt werden.

Einzelne Aktoren des Brennstoffventils 7, 8 oder der Luftklappe 9 können beispielsweise hydraulische Antriebe umfassen. Einzelne Aktoren des Brennstoffventils 7, 8 oder der Luftklappe 9 können insbesondere hydraulische Antriebe sein. Es können auch alle Aktoren des Brennstoffventils 7, 8 oder der Luftklappe 9 jeweils hydraulische Antriebe umfassen. Es können zudem alle Aktoren des Brennstoffventils 7, 8 oder der Luftklappe 9 jeweils hydraulische Antriebe sein.

Ferner können die Antriebe mehrkanalige Hallsensoren aufweisen, welche die Bewegung der jeweiligen Achsen der Antriebe aufzeichnen und entsprechende Rückmeldesignale zur Verfügung stellen. Insbesondere können die Antriebe jeweils zweikanalige Hallsensoren aufweisen. Darüber hinaus können die Antriebe ausschliesslich gesteuert werden. In diesem Fall genügt es, wenn die Antriebe jeweils einen einkanaligen Sensor umfassen. Die Ausgabe eines solchen Hallsensors kann als Sensorsignal zur Verfügung gestellt werden.

In einer Ausführungsform sendet die Regel- und/oder Steuer- und/oder Überwachungseinrichtung 16 das erste Änderungssignal anhand eines Kommunikationsbusses an den mindestens einen Aktor 3, 4, 7 - 9. Der Kommunikationsbus kann beispielsweise ein digitaler Kommunikationsbus sein. Es wird vorzugsweise ein digitales Kommunikationsprotokoll für die Übertragung des ersten Änderungssignales verwendet. Ein digitales Kommunikationsprotokoll und ein digitaler Kommunikationsbus helfen bei der Vermeidung fehlerhaft übertragener Änderungssignale.

Das erste Änderungssignal, welches von der Regel- und/oder Steuer- und/oder Überwachungseinrichtung 16 gesendet wird, kann eine Verkettung mehrerer Teiländerungssignale sein. Das heisst, dass die Regel- und/oder Steuer- und/oder Überwachungseinrichtung 16 mehrere einzelne Teiländerungssignale zu einem ersten Änderungssignal erzeugt und verknüpft. Mithin sind die Teiländerungssignale Zwischenschritte auf dem Weg zum ersten Änderungssignal. Dabei gibt jedes Teiländerungssignal eine Teilstrecke eines Weges an, den der mindestens eine Aktor 3, 4, 7 - 9 anhand des ersten Änderungssignales zurücklegen soll. Vorzugsweise gibt jedes Teiländerungssignal eine Teilstrecke eines Weges an, den der mindestens eine Aktor 3, 4, 7 - 9 anhand des ersten Änderungssignales gesamthaft zurücklegen soll. Die Verkettung der Teiländerungssignale zu einem ersten Änderungssignal hilft bei der Vermeidung eingangs erwähnter Probleme einer schrittweisen Nachjustage.

Der mindestens eine Aktor 3, 4, 7 - 9 empfängt in Schritt 28 das erste Änderungssignal. In einer Ausführungsform empfängt der mindestens eine Aktor 3, 4, 7 - 9 das erste Änderungssignal anhand eines digitalen Kommunikationsbusses und unter Verwendung eines digitalen Kommunikationsprotokolles.

In einem Schritt 29 sendet die Regel- und/oder Steuer- und/oder Überwachungseinrichtung 16 ein zweites Änderungssignal. Das zweite Änderungssignal wird an den mindestens einen Aktor 3, 4, 7 - 9 der Verbrennungsvorrichtung gesendet.

In einer Ausführungsform sendet die Regel- und/oder Steuer- und/oder Überwachungseinrichtung 16 das zweite Änderungssignal anhand eines Kommunikationsbusses an den mindestens einen Aktor 3, 4, 7 - 9. Der Kommunikationsbus kann beispielsweise ein digitaler Kommunikationsbus sein. Es wird vorzugsweise ein digitales Kommunikationsprotokoll für die Übertragung des zweiten Änderungssignales verwendet. Ein digitales Kommunikationsprotokoll und ein digitaler Kommunikationsbus helfen bei der Vermeidung fehlerhaft übertragener Änderungssignale.

Das zweite Änderungssignal, welches von der Regel- und/oder Steuer- und/oder Überwachungseinrichtung 16 gesendet wird, kann eine Verkettung mehrerer Teiländerungssignale sein. Das heisst, dass die Regel- und/oder Steuer- und/oder Überwachungseinrichtung 16 mehrere einzelne Teiländerungssignale zu einem zweiten Änderungssignal erzeugt und verknüpft. Mithin sind die Teiländerungssignale Zwischenschritte auf dem Weg zum zweiten Änderungssignal. Dabei gibt jedes Teiländerungssignal eine Teilstrecke eines Weges an, den der mindestens eine Aktor 3, 4, 7 - 9 anhand des zweiten Änderungssignales zurücklegen soll. Vorzugsweise gibt jedes Teiländerungssignal eine Teilstrecke eines Weges an, den der mindestens eine Aktor 3, 4, 7 - 9 anhand des zweiten Änderungssignales gesamthaft zurücklegen soll. Die Verkettung der Teiländerungssignale zu einem zweiten Änderungssignal hilft bei der Vermeidung eingangs erwähnter Probleme einer schrittweisen Nachjustage.

Der mindestens eine Aktor 3, 4, 7 - 9 empfängt in Schritt 30 das zweite Änderungssignal. In einer Ausführungsform empfängt der mindestens eine Aktor 3, 4, 7 - 9 das zweite Änderungssignal anhand eines digitalen Kommunikationsbusses und unter Verwendung eines digitalen Kommunikationsprotokolles.

Als Antwort auf den Empfang der ersten und zweiten Änderungssignale berechnet eine Recheneinheit des mindestens einen Aktors 3, 4, 7 - 9 in Schritt 31 eine erste Änderungsgeschwindigkeit. Beispielsweise kann eine Änderungsgeschwindigkeit
- einer Drehzahl des motorisch angetriebenen Gebläses 3,
- einer Stellung eines Aktors einer Luftklappe 4,
- einer Stellung eines Aktors eines Brennstoffventils 7, 8,
- einer Stellung eines Aktors einer Luftklappe 9.
berechnet werden. Die Berechnung erfolgt unter Berücksichtigung des ersten und des zweiten Änderungssignales.

Es kann beispielsweise das zweite Änderungssignal die gleiche Enddrehzahl wie das erste Änderungssignal angeben. In diesem Fall ändert sich nach Vollzug der Änderung am mindestens einen Aktor 3, 4, 7 - 9 vorerst nichts. Die erste Änderungsgeschwindigkeit wird mithin so begrenzt, dass nach der ersten Änderung vorerst keine weitere Änderung erfolgt.

Weiterhin kann beispielsweise das zweite Änderungssignal die gleiche Endstellung wie das erste Änderungssignal angeben. In diesem Fall ändert sich nach Vollzug der Änderung am mindestens einen Aktor 3, 4, 7 - 9 vorerst nichts. Die erste Änderungsgeschwindigkeit wird mithin so begrenzt, dass nach der ersten Änderung vorerst keine weitere Änderung erfolgt.

Es kann ferner das zweite Änderungssignal eine Enddrehzahl angeben, die auf eine Fortsetzung der Änderung hinweist. In diesem Fall ändert sich nach Vollzug der Änderung am mindestens einen Aktor 3, 4, 7 - 9 die Drehzahl weiter. Die erste Änderungsgeschwindigkeit wird mithin so gewählt, dass nach der Änderung vorerst eine weitere Änderung in dieselbe Richtung erfolgt. Die erste Änderungsgeschwindigkeit ist im Falle einer fortgesetzten Änderung vorzugsweise höher als im Falle einer begrenzten Änderung.

Es kann zudem das zweite Änderungssignal eine Endstellung angeben, die auf eine Fortsetzung der Änderung hinweist. In diesem Fall ändert sich nach Vollzug der Änderung am mindestens einen Aktor 3, 4, 7 - 9 die Stellung weiter. Die erste Änderungsgeschwindigkeit wird mithin so gewählt, dass nach der Änderung vorerst eine weitere Änderung in dieselbe Richtung erfolgt. Die erste Änderungsgeschwindigkeit ist im Falle einer fortgesetzten Änderung vorzugsweise höher als im Falle einer begrenzten Änderung.

In Schritt 32 beginnt der mindestens eine Aktor 3, 4, 7 - 9 mit dem Vollzug der ersten Änderung. Dabei wird die erste Änderungsgeschwindigkeit berücksichtigt. Insbesondere kann das motorisch angetriebene Gebläse 3 eine erste Änderung seiner Drehzahl beginnen. Ferner kann die Luftklappe 4 eine erste Änderung ihrer Klappenposition beginnen. Ebenso können das Brennstoffventil 7, 8 oder die Brennstoffventile 7 - 9 mit einer ersten Änderung ihrer Ventilpositionen beginnen. Darüber hinaus kann die Brennstoffklappe 9 mit einer ersten Änderung ihrer Klappenposition beginnen.

Es ist möglich, dass der mindestens eine Aktor 3, 4, 7 - 9 eine Istgrösse bei der Berechnung der ersten Änderungsgeschwindigkeit berücksichtigt. So verlaufen in dem Ablauf gemäss FIG 3 die Schritte 37 bis 40 analog zu den Schritten 27 bis 30 aus FIG 2.

In einem Schritt 41 sendet ein Sensor dem mindestens einen Aktor 3, 4, 7 - 9 ein Sensorsignal, welches eine Istgrösse angibt. Die Istgrösse kann beispielsweise
- eine aktuelle Drehzahl des motorisch angetriebenen Gebläses 3,
- eine aktuelle Stellung eines Aktors einer Luftklappe 4,
- eine aktuelle Stellung eines Aktors eines Brennstoffventils 7, 8,
- eine aktuelle Stellung eines Aktors einer Luftklappe 9.
sein.

Der mindestens eine Aktor 3, 4, 7 - 9 empfängt in Schritt 42 das Sensorsignal. In einer Ausführungsform empfängt der mindestens eine Aktor 3, 4, 7 - 9 das Sensorsignal anhand eines digitalen Kommunikationsbusses und unter Verwendung eines digitalen Kommunikationsprotokolles. In einer weiteren Ausführungsform ist der Sensor beispielsweise ein zweikanaliger Hallsensor und Teil des mindestens einen Aktor 3, 4, 7 - 9. Mithin empfängt der mindestens eine Aktor 3, 4, 7 - 9 das Sensorsignal direkt von dessen Sensor.

Zudem kann der mindestens eine Aktor 3, 4, 7 - 9 das Sensorsignal in eine Istgrösse wandeln. Beispielsweise kann der mindestens eine Aktor 3, 4, 7 - 9 einen Analog-Digital-Wandler umfassen. Der Analog-Digital-Wandler ist in kommunikativer Verbindung mit einer Recheneinheit des mindestens einen Aktors 3, 4, 7 - 9 und mit dem Sensor. Dabei wandelt der Analog-Digital-Wandler das Sensorsignal in eine Istgrösse wie beispielsweise eine Drehzahl oder eine Stellung. Die Istgrösse kann von der Recheneinheit des mindestens einen Aktors 3, 4, 7 - 9 weiter verarbeitet werden.

In einer ähnlichen Ausführungsform umfasst der mindestens eine Aktor 3, 4, 7 - 9 einen Delta-Sigma-Umsetzer. Beispielsweise kann der mindestens eine Aktor 3, 4, 7 - 9 einen Delta-Sigma-Umsetzer umfassen. Der Delta-Sigma-Umsetzer ist in kommunikativer Verbindung mit einer Recheneinheit des mindestens einen Aktors 3, 4, 7 - 9 und mit dem Sensor. Dabei wandelt der Delta-Sigma-Umsetzer das Sensorsignal in eine Istgrösse wie beispielsweise eine Drehzahl oder eine Stellung. Die Istgrösse kann von der Recheneinheit des mindestens einen Aktors 3, 4, 7 - 9 weiter verarbeitet werden.

Es ist anzumerken, dass der Empfang des Sensorsignales in Schritt 42 zeitlich vor oder nach dem Empfang des ersten Änderungssignales in Schritt 38 erfolgen kann. Es ist ferner anzumerken, dass der Empfang des Sensorsignales in Schritt 42 zeitlich vor oder nach dem Empfang des zweiten Änderungssignales in Schritt 40 erfolgen kann.

Als Antwort auf den Empfang der ersten und zweiten Änderungssignale und des Sensorsignales berechnet eine Recheneinheit die erste Änderungsgeschwindigkeit. Beispielsweise kann die Änderungsgeschwindigkeit
- einer Drehzahl des motorisch angetriebenen Gebläses 3,
- einer Stellung eines Aktors einer Luftklappe 4,
- einer Stellung eines Aktors eines Brennstoffventils 7, 8,
- einer Stellung eines Aktors einer Luftklappe 9.
berechnet werden. Die Berechnung erfolgt unter Berücksichtigung des ersten und des zweiten Änderungssignales und unter Berücksichtigung des Sensorsignales. In einer speziellen Ausführungsform erfolgt die Berechnung unter ausschliesslicher Berücksichtigung des ersten und des zweiten Änderungssignales und des Sensorsignales.

Beispielsweise kann die Recheneinheit des mindestens einen ersten Aktors 3, 4, 7 - 9 aus dem ersten Änderungssignal einen ersten Endwert bestimmen. Anschliessend wird eine Differenz *d₁* zwischen dem ersten Endwert und der Istgrösse berechnet. Ausserdem kann die Recheneinheit des mindestens einen ersten Aktors 3, 4, 7 - 9 aus dem zweiten Änderungssignal einen zweiten Endwert bestimmen. Anschliessend wird eine Differenz *d₂* zwischen dem zweiten Endwert und dem ersten Endwert berechnet.

Nun kann das Vorzeichen der ersten Differenz *d₁* verschieden sein vom Vorzeichen der zweiten Differenz *d₂*: $sig \left({d}_{1}\right) \neq sig \left({d}_{2}\right)$

Mithin findet bei Erreichen des ersten Endwertes ein Richtungswechsel der Änderung statt. Die erste Änderungsgeschwindigkeit ist mithin geringer zu wählen als in einem Fall, in welchem die Vorzeichen der ersten *d₁* und der zweiten Differenz *d₂* gleich sind: $sig \left({d}_{1}\right) = sig \left({d}_{2}\right)$

In Schritt 43 beginnt der mindestens eine Aktor 3, 4, 7 - 9 mit dem Vollzug der ersten Änderung. Dabei wird die erste Änderungsgeschwindigkeit berücksichtigt. Insbesondere kann das motorisch angetriebene Gebläse 3 eine erste Änderung seiner Drehzahl beginnen. Ferner kann die Luftklappe 4 eine erste Änderung ihrer Klappenposition beginnen. Ebenso können das Brennstoffventil 7, 8 oder die Brennstoffventile 7 - 9 mit einer ersten Änderung ihrer Ventilpositionen beginnen. Darüber hinaus kann die Brennstoffklappe 9 mit einer ersten Änderung ihrer Klappenposition beginnen.

Es ist möglich, dass der mindestens eine Aktor 3, 4, 7 - 9 mehr als zwei Änderungssignale bei der Ermittlung oder Berechnung der ersten Änderungsgeschwindigkeit berücksichtigt. So verlaufen in dem Ablauf gemäss FIG 4 die Schritte 47 bis 50 analog zu den Schritten 27 bis 30 aus FIG 2.

In einem Schritt 51 sendet die Regel- und/oder Steuer- und/oder Überwachungseinrichtung 16 ein drittes Änderungssignal. Das dritte Änderungssignal wird an den mindestens einen Aktor 3, 4, 7 - 9 der Verbrennungsvorrichtung gesendet.

In einer Ausführungsform sendet die Regel- und/oder Steuer- und/oder Überwachungseinrichtung 16 das dritte Änderungssignal anhand eines Kommunikationsbusses an den mindestens einen Aktor 3, 4, 7 - 9. Der Kommunikationsbus kann beispielsweise ein digitaler Kommunikationsbus sein. Es wird vorzugsweise ein digitales Kommunikationsprotokoll für die Übertragung des dritten Änderungssignales verwendet. Ein digitales Kommunikationsprotokoll und ein digitaler Kommunikationsbus helfen bei der Vermeidung fehlerhaft übertragener Änderungssignale.

Das dritte Änderungssignal, welches von der Regel- und/oder Steuer- und/oder Überwachungseinrichtung 16 gesendet wird, kann eine Verkettung mehrerer Teiländerungssignale sein. Das heisst, dass die Regel- und/oder Steuer- und/oder Überwachungseinrichtung 16 mehrere einzelne Teiländerungssignale zu einem dritten Änderungssignal erzeugt und verknüpft. Mithin sind die Teiländerungssignale Zwischenschritte auf dem Weg zum dritten Änderungssignal. Dabei gibt jedes Teiländerungssignal eine Teilstrecke eines Weges an, den der mindestens eine Aktor 3, 4, 7 - 9 anhand des dritten Änderungssignales zurücklegen soll. Vorzugsweise gibt jedes Teiländerungssignal eine Teilstrecke eines Weges an, den der mindestens eine Aktor 3, 4, 7 - 9 anhand des dritten Änderungssignales gesamthaft zurücklegen soll. Die Verkettung der Teiländerungssignale zu einem dritten Änderungssignal hilft bei der Vermeidung eingangs erwähnter Probleme einer schrittweisen Nachjustage.

Der mindestens eine Aktor 3, 4, 7 - 9 empfängt in Schritt 52 das dritte Änderungssignal. In einer Ausführungsform empfängt der mindestens eine Aktor 3, 4, 7 - 9 das dritte Änderungssignal anhand eines digitalen Kommunikationsbusses und unter Verwendung eines digitalen Kommunikationsprotokolles.

Als Antwort auf den Empfang der ersten bis dritten Änderungssignale berechnet eine Recheneinheit des mindestens einen Aktors 3, 4, 7 - 9 in Schritt 53 eine erste Änderungsgeschwindigkeit. Beispielsweise kann eine Änderungsgeschwindigkeit
- einer Drehzahl des motorisch angetriebenen Gebläses 3,
- einer Stellung eines Aktors einer Luftklappe 4,
- einer Stellung eines Aktors eines Brennstoffventils 7, 8,
- einer Stellung eines Aktors einer Luftklappe 9.
berechnet werden. Die Berechnung erfolgt unter Berücksichtigung des ersten und des zweiten und des dritten Änderungssignales. In einer Ausführungsform erfolgt die Berechnung unter ausschliesslicher Berücksichtigung des ersten und des zweiten und des dritten Änderungssignales.

Es kann beispielsweise das dritte Änderungssignal die gleiche Enddrehzahl wie das zweite Änderungssignal angeben. In diesem Fall ändert sich nach Vollzug der Änderung am mindestens einen Aktor 3, 4, 7 - 9 vorerst nichts.

Weiterhin kann beispielsweise das dritte Änderungssignal die gleiche Endstellung wie das zweite Änderungssignal angeben. In diesem Fall ändert sich nach Vollzug der Änderung am mindestens einen Aktor 3, 4, 7 - 9 vorerst nichts.

Es kann ferner das dritte Änderungssignal eine Enddrehzahl angeben, die auf eine Fortsetzung der Änderung hinweist. In diesem Fall ändert sich nach Vollzug der Änderung am mindestens einen Aktor 3, 4, 7 - 9 die Drehzahl weiter. Die erste Änderungsgeschwindigkeit wird mithin so gewählt, dass nach der Änderung vorerst eine weitere Änderung in dieselbe Richtung erfolgt. Die erste Änderungsgeschwindigkeit ist im Falle einer fortgesetzten Änderung vorzugsweise höher als im Falle einer begrenzten Änderung.

Es kann zudem das dritte Änderungssignal eine Endstellung angeben, die auf eine Fortsetzung der Änderung hinweist. In diesem Fall ändert sich nach Vollzug der Änderung am mindestens einen Aktor 3, 4, 7 - 9 die Stellung weiter. Die erste Änderungsgeschwindigkeit wird mithin so gewählt, dass nach der Änderung vorerst eine weitere Änderung in dieselbe Richtung erfolgt. Die erste Änderungsgeschwindigkeit ist im Falle einer fortgesetzten Änderung vorzugsweise höher als im Falle einer begrenzten Änderung.

In Schritt 54 beginnt der mindestens eine Aktor 3, 4, 7 - 9 mit dem Vollzug der ersten Änderung. Dabei wird die erste Änderungsgeschwindigkeit berücksichtigt. Insbesondere kann das motorisch angetriebene Gebläse 3 eine erste Änderung seiner Drehzahl beginnen. Ferner kann die Luftklappe 4 eine erste Änderung ihrer Klappenposition beginnen. Ebenso können das Brennstoffventil 7, 8 oder die Brennstoffventile 7 - 9 mit einer ersten Änderung ihrer Ventilpositionen beginnen. Darüber hinaus kann die Brennstoffklappe 9 mit einer ersten Änderung ihrer Klappenposition beginnen.

Es ist möglich, dass der mindestens eine Aktor 3, 4, 7 - 9 mehr als zwei Änderungssignale bei der Ermittlung oder Berechnung der ersten Änderungsgeschwindigkeit berücksichtigt. Insbesondere kann ein Änderungssignal auch während einer ersten Änderung eintreffen.

So verlaufen in dem Ablauf gemäss FIG 5 die Schritte 57 bis 62 analog zu den Schritten 27 bis 32 aus FIG 2.

In einem Schritt 63 sendet die Regel- und/oder Steuer- und/oder Überwachungseinrichtung 16 ein viertes Änderungssignal. Das vierte Änderungssignal wird an den mindestens einen Aktor 3, 4, 7 - 9 der Verbrennungsvorrichtung gesendet. Das vierte Änderungssignal ist im Allgemeinen verschieden vom dritten Änderungssignal aus Schritt 51 in FIG 3.

In einer Ausführungsform sendet die Regel- und/oder Steuer- und/oder Überwachungseinrichtung 16 das vierte Änderungssignal anhand eines Kommunikationsbusses an den mindestens einen Aktor 3, 4, 7 - 9. Der Kommunikationsbus kann beispielsweise ein digitaler Kommunikationsbus sein. Es wird vorzugsweise ein digitales Kommunikationsprotokoll für die Übertragung des vierten Änderungssignales verwendet. Ein digitales Kommunikationsprotokoll und ein digitaler Kommunikationsbus helfen bei der Vermeidung fehlerhaft übertragener Änderungssignale.

Das vierte Änderungssignal, welches von der Regel- und/oder Steuer- und/oder Überwachungseinrichtung 16 gesendet wird, kann eine Verkettung mehrerer Teiländerungssignale sein. Das heisst, dass die Regel- und/oder Steuer- und/oder Überwachungseinrichtung 16 mehrere einzelne Teiländerungssignale zu einem vierten Änderungssignal erzeugt und verknüpft. Mithin sind die Teiländerungssignale Zwischenschritte auf dem Weg zum vierten Änderungssignal. Dabei gibt jedes Teiländerungssignal eine Teilstrecke eines Weges an, den der mindestens eine Aktor 3, 4, 7 - 9 anhand des vierten Änderungssignales zurücklegen soll. Vorzugsweise gibt jedes Teiländerungssignal eine Teilstrecke eines Weges an, den der mindestens eine Aktor 3, 4, 7 - 9 anhand des vierten Änderungssignales gesamthaft zurücklegen soll. Die Verkettung der Teiländerungssignale zu einem vierten Änderungssignal hilft bei der Vermeidung eingangs erwähnter Probleme einer schrittweisen Nachjustage.

Der mindestens eine Aktor 3, 4, 7 - 9 empfängt in Schritt 64 das vierte Änderungssignal. In einer Ausführungsform empfängt der mindestens eine Aktor 3, 4, 7 - 9 das vierte Änderungssignal anhand eines digitalen Kommunikationsbusses und unter Verwendung eines digitalen Kommunikationsprotokolles.

Als Antwort auf den Empfang der ersten, zweiten und vierten Änderungssignale berechnet eine Recheneinheit des mindestens einen Aktors 3, 4, 7 - 9 in Schritt 65 eine zweite Änderungsgeschwindigkeit. Beispielsweise kann eine Änderungsgeschwindigkeit
- einer Drehzahl des motorisch angetriebenen Gebläses 3,
- einer Stellung eines Aktors einer Luftklappe 4,
- einer Stellung eines Aktors eines Brennstoffventils 7, 8,
- einer Stellung eines Aktors einer Luftklappe 9.
berechnet werden. Die Berechnung erfolgt zumindest unter Berücksichtigung des zweiten und des vierten Änderungssignales. Die Berechnung erfolgt idealerweise unter Berücksichtigung des ersten, des zweiten und des vierten Änderungssignales. Die Berechnung erfolgt in einer speziellen Ausführungsform unter Berücksichtigung des ersten, des zweiten und des vierten Änderungssignales.

In Schritt 66 beginnt der mindestens eine Aktor 3, 4, 7 - 9 mit dem Vollzug der zweiten Änderung. Dabei wird die zweite Änderungsgeschwindigkeit berücksichtigt. Insbesondere kann das motorisch angetriebene Gebläse 3 eine zweite Änderung seiner Drehzahl beginnen. Ferner kann die Luftklappe 4 eine zweite Änderung ihrer Klappenposition beginnen. Ebenso können das Brennstoffventil 7, 8 oder die Brennstoffventile 7 - 9 mit einer zweiten Änderung ihrer Ventilpositionen beginnen. Darüber hinaus kann die Brennstoffklappe 9 mit einer zweiten Änderung ihrer Klappenposition beginnen.

Es kann beispielsweise das vierte Änderungssignal die gleiche Enddrehzahl wie das zweite Änderungssignal angeben. In diesem Fall ändert sich nach Vollzug der Änderung am mindestens einen Aktor 3, 4, 7 - 9 vorerst nichts. Die zweite Änderungsgeschwindigkeit wird mithin so begrenzt, dass nach der Änderung vorerst keine weitere Änderung erfolgt. Das heisst, dass nach Erreichen der Enddrehzahl, die dem zweiten und vierten Änderungssignal entspricht, keine weitere Änderung erfolgt.

Weiterhin kann beispielsweise das vierte Änderungssignal die gleiche Endstellung wie das zweite Änderungssignal angeben. In diesem Fall ändert sich nach Vollzug der Änderung am mindestens einen Aktor 3, 4, 7 - 9 vorerst nichts. Die zweite Änderungsgeschwindigkeit wird mithin so begrenzt, dass nach der Änderung vorerst keine weitere Änderung erfolgt. Das heisst, dass nach Erreichen der Endstellung, die dem zweiten und vierten Änderungssignal entspricht, keine weitere Änderung erfolgt.

Es kann ferner das vierte Änderungssignal eine Enddrehzahl angeben, die auf eine Fortsetzung der Änderung hinweist. In diesem Fall ändert sich nach Vollzug der Änderung am mindestens einen Aktor 3, 4, 7 - 9 die Drehzahl weiter. Die zweite Änderungsgeschwindigkeit wird mithin so gewählt, dass nach der Änderung vorerst eine weitere Änderung in dieselbe Richtung erfolgt. Die zweite Änderungsgeschwindigkeit ist im Falle einer fortgesetzten Änderung vorzugsweise höher als im Falle einer begrenzten Änderung. Die zweite Änderungsgeschwindigkeit kann in diesem Fall gleich der ersten Änderungsgeschwindigkeit sein.

Es kann zudem das vierte Änderungssignal eine Endstellung angeben, die auf eine Fortsetzung der Änderung hinweist. In diesem Fall ändert sich nach Vollzug der Änderung am mindestens einen Aktor 3, 4, 7 - 9 die Stellung weiter. Die zweite Änderungsgeschwindigkeit wird mithin so gewählt, dass nach der Änderung vorerst eine weitere Änderung in dieselbe Richtung erfolgt. Die zweite Änderungsgeschwindigkeit ist im Falle einer fortgesetzten Änderung vorzugsweise höher als im Falle einer begrenzten Änderung. Die zweite Änderungsgeschwindigkeit kann in diesem Fall gleich der ersten Änderungsgeschwindigkeit sein.

Während der ersten Änderung der Drehzahl und/oder der Position des mindestens einen Aktors 3, 4, 7 - 9 sendet dieser vorzugsweise eines oder mehrere Signale zurück. Bei dem mindestens einen zurückgesendeten Signal handelt es sich um eines oder mehrere erste Drehzahl- oder Positionssignale. Ebenso kann mindestens ein Flusssensor wie der Massenstromsensor 13 im oder am Luftzufuhrkanal 11 eines oder mehrere erste Signale zurückmelden. Zudem kann ein Flusssensor im Brennstoffzufuhrkanal 25 eines oder mehrere erste Signale zurücksenden. Das eine oder die mehreren ersten Rückmeldesignale werden an die Regel- und/oder Steuer- und/oder Überwachungseinrichtung 16 oder an den mindestens einen Aktor 3, 4, 7 - 9 gesendet. Das eine oder die mehreren ersten Rückmeldesignale werden vorzugsweise anhand eines digitalen Kommunikationsbusses übermittelt. Es wird vorzugsweise ein digitales Kommunikationsprotokoll für die Übertragung des einen oder der mehreren Rückmeldesignale verwendet. Ein digitales Kommunikationsprotokoll und ein digitaler Kommunikationsbus helfen bei der Vermeidung fehlerhaft übertragener Drehzahl- oder Positionssignale.

Die Regel- und/oder Steuer- und/oder Überwachungseinrichtung 16 empfängt in einer Ausführungsform das eine oder die mehreren ersten Rückmeldesignale. In einer speziellen Ausführungsform empfängt die Regel- und/oder Steuer- und/oder Überwachungseinrichtung 16 das erste Rückmeldesignal oder die mehreren ersten Drehzahl- oder Positionssignale anhand eines digitalen Kommunikationsbusses. Idealerweise wird ein digitales Kommunikationsprotokoll und/oder ein digitales Kommunikationsbusprotokoll verwendet.

Als Antwort auf den Empfang des einen oder der mehreren ersten Rückmeldesignale kann es zu einem Vergleich mit einem ersten Endwert kommen. Der erste Endwert kann beispielsweise eine erste Enddrehzahl und/oder eine erste Endposition sein. Der erste Endwert kann ferner ein Endwert der Luftzufuhr 5 durch den Luftzufuhrkanal 11 sein. Der erste Endwert kann zudem ein Endwert der Brennstoffzufuhr und/oder Brenngaszufuhr 6 durch den Brennstoffzufuhrkanal 25 sein.

Der Vergleich wird vorzugsweise durch die Regel- und/oder Steuer- und/oder Überwachungseinrichtung 16 durchgeführt. Der Vergleich kann ferner durch die Recheneinheit des mindestens einen Aktors 3, 4, 7 - 9 durchgeführt werden. Es kann die erste Enddrehzahl und/oder die erste Endposition eine erste Enddrehzahl und/oder erste Endposition des mindestens einen Aktors 3, 4, 7 - 9 sein. Der erste Endwert kann ferner ein Endwert der Luftzufuhr 5 durch den Luftzufuhrkanal 11 sein. Der erste Endwert kann zudem ein Endwert der Brennstoffzufuhr und/oder Brenngaszufuhr 6 durch den Brennstoffzufuhrkanal 25 sein. Jener erste Endwert entspricht dem ersten Änderungssignal.

Beispielsweise kann die Regel- und/oder Steuer- und/oder Überwachungseinrichtung 16 die erste Enddrehzahl und/oder erste Endposition durch Verkettung der vorgenannten Teiländerungssignale bestimmen. Ferner kann die Regel- und/oder Steuer- und/oder Überwachungseinrichtung 16 die erste Enddrehzahl und/oder erste Endposition durch Summierung der vorgenannten Teiländerungssignale bestimmen.

In einer Ausführungsform mit Gebläse 3 wird jedes erste Drehzahlsignal des mindestens einen Aktors 3, 4, 7 - 9 einzeln mit der ersten Enddrehzahl verglichen. Ebenso kann jedes erste Flusssignal des Sensors 13 einzeln mit dem ersten Endwert der Luftzufuhr 5 durch den Luftzufuhrkanal 11 verglichen werden.

Der Vergleich kann oder die Vergleiche können durch die Regel- und/oder Steuer- und/oder Überwachungseinrichtung 16 durchgeführt werden. Der Vergleich kann oder die Vergleiche können ebenso durch die Recheneinheit des mindestens einen Aktors 3, 4, 7 - 9 durchgeführt werden. Beispielsweise können mehrere Einzelvergleiche zwischen einem der ersten Drehzahlsignale und der ersten Enddrehzahl als Teil des Vergleiches durchgeführt werden. Ausserdem können mehrere Einzelvergleiche zwischen einem der ersten Signale des Flusssensors 13 und dem ersten Endwert der Luftzufuhr 5 als Teil des Vergleiches durchgeführt werden.

In einer verwandten Ausführungsform wird jedes erste Positionssignal des mindestens einen Aktors 3, 4, 7 - 9 einzeln mit der ersten Endposition verglichen. Diese verwandte Ausführungsform betrifft beispielsweise eine Luftklappe 4, ein Brennstoffventil 7, 8 oder eine Brennstoffklappe 9. Ebenso kann jedes erste Flusssignal eines Sensors im Brennstoffzufuhrkanal 25 einzeln mit dem ersten Endwert der Brennstoffzufuhr und/oder Brenngaszufuhr 6 durch den Brennstoffzufuhrkanal 25 verglichen werden.

Der Vergleich kann oder die Vergleiche können durch die Regel- und/oder Steuer- und/oder Überwachungseinrichtung 16 durchgeführt werden. Der Vergleich kann oder die Vergleiche können ebenso durch die Recheneinheit des mindestens einen Aktors 3, 4, 7 - 9 durchgeführt werden. Beispielsweise können mehrere Einzelvergleiche zwischen einem der ersten Positionssignale und der ersten Endposition als Teil des Vergleiches durchgeführt werden. Ebenso können mehrere Einzelvergleiche zwischen einem ersten Signal eines Flusssensors im Brennstoffzufuhrkanal 25 und einem ersten Endwert der Brenngaszufuhr 6 als Teil des Vergleiches durchgeführt werden.

Als Ergebnis des Vergleiches kann das erste Drehzahlsignal von dem mindestens einen Aktor 3, 4, 7 - 9 angeben, dass die erste Enddrehzahl noch zu erreichen ist. Das heisst, dass die erste Enddrehzahl noch nicht erreicht ist. Ebenso kann das erste Positionssignal von dem mindestens einen Aktor 3, 4, 7 - 9 angeben, dass die erste Endposition noch zu erreichen ist. Das heisst, dass die erste Endposition noch nicht erreicht ist. Ferner kann das erste Flusssignal des Massenstromsensors 13 angeben, dass der erste Endwert der Luftzufuhr 5 durch den Luftzufuhrkanal 11 noch zu erreichen ist. Das heisst, dass der erste Endwert der Luftzufuhr 5 durch den Luftzufuhrkanal 11 noch nicht erreicht ist. Zudem kann das erste Signal eines Flusssensors im oder am Brennstoffzufuhrkanal 25 angeben, dass der erste Endwert der Brennstoffzufuhr und/oder Brenngaszufuhr 6 noch zu erreichen ist. Das heisst, dass der erste Endwert der Brennstoffzufuhr und/oder Brenngaszufuhr 6 durch den Brennstoffzufuhrkanal 25 noch nicht erreicht ist.

Der mindestens eine Aktor 3, 4, 7 - 9 kann in diesem Fall lokal seine Geschwindigkeit im Hinblick auf einen Ausgleich eines Fehlers ändern.

Weiterhin kann als Ergebnis des Vergleiches das erste Drehzahlsignal von dem mindestens einen Aktor 3, 4, 7 - 9 angeben, dass die erste Enddrehzahl erreicht ist. Ebenso kann als Ergebnis des Vergleiches das erste Positionssignal von dem mindestens einen Aktor 3, 4, 7 - 9 angeben, dass die erste Endposition erreicht ist. Ferner kann das erste Flusssignal eines Sensors wie des Massenstromsensors 13 angeben, dass der erste Endwert der Luftzufuhr 5 durch den Luftzufuhrkanal 11 erreicht ist. Zudem kann das erste Signal eines Flusssensors im oder am Brennstoffzufuhrkanal 25 angeben, dass der erste Endwert der Brennstoffzufuhr und/oder Brenngaszufuhr 6 erreicht ist.

Es erfolgt dann ebenfalls keine Korrektur.

Darüber hinaus kann als Ergebnis des Vergleiches jedes einzelne erste Drehzahlsignal angeben, dass die erste Enddrehzahl noch zu erreichen ist. Das heisst, dass die erste Enddrehzahl noch nicht erreicht ist. Ebenso kann als Ergebnis des Vergleiches jedes einzelne erste Positionssignal angeben, dass die erste Endposition noch zu erreichen ist. Das heisst, dass die erste Endposition noch nicht erreicht ist. Ferner kann jedes einzelne erste Flusssignal eines Sensors wie des Massenstromsensors 13 angeben, dass der erste Endwert der Luftzufuhr 5 noch zu erreichen ist. Das heisst, dass der erste Endwert der Luftzufuhr 5 durch den Luftzufuhrkanal 11 noch nicht erreicht ist. Zudem kann jedes einzelne erste Signal eines Flusssensors im oder am Brennstoffzufuhrkanal 25 angeben, dass der erste Endwert der Brennstoffzufuhr und/oder Brenngaszufuhr 6 noch zu erreichen ist. Das heisst, dass der erste Endwert der Brennstoffzufuhr und/oder Brenngaszufuhr 6 durch den Brennstoffzufuhrkanal 25 noch nicht erreicht ist.

Der mindestens eine Aktor 3, 4, 7 - 9 kann in diesem Fall lokal seine Geschwindigkeit im Hinblick auf einen Ausgleich eines Fehlers ändern.

Ausserdem kann als Ergebnis des Vergleiches jedes einzelne erste Drehzahlsignal angeben, dass die erste Enddrehzahl erreicht ist oder exakt erreicht ist. Ebenso kann als Ergebnis des Vergleiches jedes einzelne erste Positionssignal angeben, dass die erste Endposition erreicht ist oder exakt erreicht ist. Ferner kann jedes einzelne erste Flusssignal eines Sensors wie des Massenstromsensors 13 angeben, dass der erste Endwert der Luftzufuhr 5 erreicht ist oder exakt erreicht ist. Zudem kann jedes einzelne erste Signal eines Flusssensors im oder am Brennstoffzufuhrkanal 25 angeben, dass der erste Endwert der Brennstoffzufuhr und/oder Brenngaszufuhr 6 erreicht ist. Darüber hinaus kann jedes einzelne erste Signal eines Flusssensors im oder am Brennstoffzufuhrkanal 25 angeben, dass der erste Endwert der Brennstoffzufuhr und/oder Brenngaszufuhr 6 exakt erreicht ist.

Es erfolgt auch in diesem Fall vorzugsweise keine Korrektur.

Als Ergebnis des Vergleiches kann der mindestens eine Aktor 3, 4, 7 - 9 seine Drehzahl und/oder seine Position zu sehr oder zu weit geändert haben. Es kann in diesem Fall eine Korrektur erfolgen. Insbesondere kann das erste Drehzahlsignal angeben, dass der mindestens eine Aktor 3 seine Drehzahl zu sehr oder zu weit geändert hat. Auch kann das erste Positionssignal angeben, dass der mindestens eine Aktor 4, 7 - 9 seine Position zu sehr oder zu weit geändert hat. Ferner kann das erste Flusssignal eines Sensors wie des Massenstromsensors 13 angeben, dass der mindestens eine Aktor 3 seine Drehzahl zu sehr oder zu weit geändert hat. Zudem kann das erste Signal eines Flusssensors im oder am Brennstoffzufuhrkanal 25 angeben, dass der mindestens eine Aktor 4, 7 - 9 seine Position zu sehr geändert hat. Ausserdem kann das erste Signal eines Flusssensors im oder am Brennstoffzufuhrkanal 25 angeben, dass der mindestens eine Aktor 4, 7 - 9 seine Position zu weit geändert hat.

Ferner kann mindestens ein Drehzahlsignal aus mehreren Drehzahlsignalen angeben, dass der mindestens eine Aktor 3 seine Drehzahl zu sehr geändert hat. Auch kann mindestens ein Positionssignal aus mehreren Positionssignalen angeben, dass der mindestens eine Aktor 4, 7 - 9 seine Position zu sehr geändert hat. Ferner kann mindestens ein erstes Flusssignal des einen Sensors 13 aus mehreren solchen Signalen angeben, dass der mindestens eine Aktor 3 seine Drehzahl zu sehr geändert hat. Dabei ist der Sensor 13 ein Sensor wie beispielsweise ein Massenstromsensor 13 im oder am Luftzufuhrkanal 11. Zudem kann mindestens ein erstes Signal eines Flusssensors aus mehreren solchen Signalen angeben, dass der mindestens eine Aktor 3 seine Drehzahl zu sehr geändert hat. Dabei ist der Flusssensor ein Flusssensor im oder am Brennstoffzufuhrkanal 25.

Zudem kann mindestens ein Drehzahlsignal aus mehreren Drehzahlsignalen angeben, dass der mindestens eine Aktor 3 seine Drehzahl zu weit geändert hat. Auch kann mindestens ein Positionssignal aus mehreren Positionssignalen angeben, dass der mindestens eine Aktor 4, 7 - 9 seine Position zu weit geändert hat. Ferner kann mindestens ein erstes Flusssignal des einen Sensors 13 aus mehreren solchen Signalen angeben, dass der mindestens eine Aktor 3 seine Drehzahl zu weit geändert hat. Dabei ist der Sensor 13 ein Sensor wie beispielsweise ein Massenstromsensor 13 im oder am Luftzufuhrkanal 11. Zudem kann mindestens ein erstes Signal eines Flusssensors aus mehreren solchen Signalen angeben, dass der mindestens eine Aktor 3 seine Drehzahl zu weit geändert hat. Dabei ist der Flusssensor ein Flusssensor im oder am Brennstoffzufuhrkanal 25.

Im Rahmen der Korrektur erzeugt die Regel- und/oder Steuer- und/oder Überwachungseinrichtung 16 ein Korrektursignal. Ebenso kann die Recheneinheit des mindestens einen Aktors 3, 4, 7 - 9 ein Korrektursignal erzeugen. Beispielsweise kann das zweite Änderungssignal aus der vorgenannten ersten Enddrehzahl und/oder ersten Endposition des mindestens einen Aktors 3, 4, 7 - 9 der Verbrennungsvorrichtung bestimmt werden. Ferner kann das zweite Änderungssignal aus dem Vergleich mindestens eines Positionssignales des mindestens einen Aktors 3, 4, 7 - 9 mit einem Endsignal bestimmt werden. Insbesondere kann das zweite Änderungssignal aus dem Vergleich eines zuletzt von dem mindestens einen Aktor 3, 4, 7 - 9 empfangenen Positionssignales mit dem Endsignal bestimmt werden.

Beispielsweise kann das zweite Änderungssignal aus dem vorgenannten ersten Endwert der Luftzufuhr 5 durch den Luftzufuhrkanal 11 zum Brenner 1 bestimmt werden. Beispielsweise kann das zweite Änderungssignal aus dem vorgenannten ersten Endwert der Brennstoffzufuhr und/oder Brenngaszufuhr 6 durch den Brennstoffzufuhrkanal 25 zum Brenner 1 bestimmt werden. Ferner kann das zweite Änderungssignal aus dem Vergleich mindestens eines Signales eines Flusssensors im oder am Luftzufuhrkanal 11 mit einem entsprechenden Endwert bestimmt werden. Dabei ist der Sensor 13 ein Sensor wie beispielsweise ein Massenstromsensor 13 im oder am Luftzufuhrkanal 11.

Zudem kann das Korrektursignal aus dem Vergleich mindestens eines Signales eines Flusssensors im oder am Brennstoffzufuhrkanal 25 mit einem entsprechenden Endwert bestimmt werden.

Fortan kann das Korrektursignal das erste Änderungssignal ersetzen. Mithin wird der mindestens eine Aktor 3, 4, 7 - 9 versuchen, anhand des Korrektursignales und nicht anhand des ersten Änderungssignales eine neue Gebläsedrehzahl und/oder eine neue Position zu erreichen. Ebenso kann der mindestens eine Aktor 3, 4, 7 - 9 versuchen, anhand des Korrektursignales und nicht anhand des ersten Änderungssignales eine neue Luftzufuhr 5 zu erreichen. Ferner kann der mindestens eine Aktor 3, 4, 7 - 9 versuchen, anhand des Korrektursignales und nicht anhand des ersten Änderungssignales eine neue Brennstoffzufuhr und/oder Brenngaszufuhr 6zu erreichen.

Es folgt nun ein weiterer Vergleich des mindestens einen zweiten Drehzahl- oder Positionssingales mit der ersten Enddrehzahl und/oder ersten Endposition. Ebenso kann ein weiterer Vergleich mindestens eines Signales eines Flusssensors 13 im oder am Luftzufuhrkanal 11 mit dem ersten Endwert der Luftzufuhr 5 erfolgen. Ausserdem kann ein weiterer Vergleich mindestens eines Signales eines Flusssensors im oder am Brennstoffzufuhrkanal 25 mit dem ersten Endwert der Brennstoffzufuhr und/oder Brenngaszufuhr 6 erfolgen. Der Vergleich kann beispielsweise durch die Regel- und/oder Steuer- und/oder Überwachungseinrichtung 16 durchgeführt werden. Aus dem Vergleich entsteht gegebenenfalls ein weiteres Korrektursignal. In einer Ausführungsform iteriert der Prozess aus Änderungen, rückgemeldeten Drehzahl- oder Positions- oder Flusssignalen, Vergleichen und Korrekturen so lange, bis die erste Enddrehzahl und/oder erste Endposition erreicht ist.

Die vorgenannte Korrektur der Drehzahl oder der Position des mindestens einen Aktors 3, 4, 7 - 9 ist unerwünscht. Ebenso wenig ist es praktikabel, dass der mindestens eine Aktor 3, 4, 7 - 9 abrupt stehenbleibt, wenn die erste Enddrehzahl oder die erste Endposition oder der erste Endwert erreicht ist. Stattdessen benötigt der mindestens eine Aktor 3, 4, 7 - 9 Zeit zum Bremsen. Konkret ist es wenig praktikabel, dass ein Gebläse 3 seine Drehzahl abrupt nicht mehr verändert, wenn es seine erste Enddrehzahl erreicht. Ebenso wenig ist es praktikabel, dass ein Gebläse 3 seine Drehzahl abrupt nicht mehr verändert, wenn die Luftzufuhr 5 ihren Endwert erreicht. Stattdessen benötigt das Gebläse 3 Zeit, um sich langsam der ersten Enddrehzahl oder dem ersten Endwert der Luftzufuhr 5 zu nähern. Ferner ist es wenig praktikabel, dass eine Luftklappe 4 ihre Position abrupt nicht mehr verändert, wenn die Luftklappe 4 ihre erste Endposition oder die Luftzufuhr 5 ihren Endwert erreicht. Stattdessen bremst der Aktor der Luftklappe 4 vor Erreichen der ersten Endposition der Luftklappe 4 oder vor Erreichen des ersten Endwertes der Luftzufuhr 5.

Zudem ist es wenig praktikabel, dass ein Brennstoffventil 7, 8 seine Position abrupt nicht mehr verändert, wenn das Brennstoffventil 7, 8 seine erste Endposition erreicht. Auch ist es wenig praktikabel, dass ein Brennstoffventil 7, 8 seine Position abrupt nicht mehr verändert, wenn die Brennstoffzufuhr und/oder Brenngaszufuhr 6 ihren Endwert erreicht. Stattdessen bremst der Aktor des Brennstoffventiles 7, 8 vor Erreichen der ersten Endposition des Brennstoffventiles 7, 8 oder vor Erreichen des ersten Endwertes der Brenngaszufuhr 6. Darüber hinaus ist es wenig praktikabel, dass eine Brennstoffklappe 9 ihre Position abrupt nicht mehr verändert, wenn die Brennstoffklappe 9 ihre erste Endposition erreicht. Auch ist es wenig praktikabel, dass eine Brennstoffklappe 9 ihre Position abrupt nicht mehr verändert, wenn die Brennstoffzufuhr und/oder Brenngaszufuhr 6 ihren Endwert erreicht. Stattdessen bremst der Aktor der Brennstoffklappe 9 vor Erreichen der ersten Endposition der Brennstoffklappe 9 oder vor Erreichen des ersten Endwertes der Brennstoffzufuhr und/oder Brenngaszufuhr 6.

Zur Vermeidung abrupter Stopps kann zusammen mit oder nach dem ersten Änderungssignal dem mindestens einen Aktor 3, 4, 7 - 9 ein nächstes Änderungssignal mitgeteilt werden. Solches ist vorgängig beschrieben.

Das nächste Änderungssignal gibt eine nächste Drehzahl oder eine nächste Position des mindestens einen Aktors 3, 4, 7 - 9 an. Ebenso kann das nächste Änderungssignal einen nächsten Endwert der Luftzufuhr 5 durch den Luftzufuhrkanal 11 angeben. Ferner kann das nächste Änderungssignal einen nächsten Endwert der Brennstoffzufuhr und/oder Brenngaszufuhr 6 durch den Brennstoffzufuhrkanal 25 angeben. Die nächste Drehzahl oder die nächste Position oder der nächste Endwert ist durch den mindestens einen Aktor 3, 4, 7 - 9 anzufahren, sobald die erste Enddrehzahl oder erste Endposition erreicht ist. Das heisst, dass der mindestens eine Aktor 3, 4, 7 - 9 nach der ersten Enddrehzahl eine nächste Enddrehzahl anfahren kann. Ebenso kann der mindestens eine Aktor 3, 4, 7 - 9 nach der ersten Endposition eine nächste Endposition anfahren. Ferner kann der mindestens eine Aktor 3 nach dem ersten Endwert auf einen nächsten Endwert der Luftzufuhr 5 durch den Luftzufuhrkanal 11 gestellt werden. Auch kann der mindestens eine Aktor 3 nach dem ersten Endwert auf einen nächsten Endwert der Luftzufuhr 5 durch den Luftzufuhrkanal 11 geregelt werden. Ferner kann der mindestens eine Aktor 7 - 9 nach dem ersten Endwert auf einen nächsten Endwert der Brenngaszufuhr 6 durch den Brennstoffzufuhrkanal 25 gestellt werden. Auch kann der mindestens eine Aktor 7 - 9 nach dem ersten Endwert auf einen nächsten Endwert der Brenngaszufuhr 6 durch den Brennstoffzufuhrkanal 25 geregelt werden.

In einer Ausführungsform umfasst der mindestens eine Aktor 3, 4, 7 - 9 eine Recheneinheit in Form eines Mikrokontrollers. Der Mikrokontroller kann beispielsweise zur Erzeugung und Verarbeitung von Signalen wie Korrektursignalen und/oder Rückmeldesignalen eingesetzt werden. In einer weiteren Ausführungsform umfasst der mindestens eine Aktor 3, 4, 7 - 9 eine Recheneinheit in Form eines Mikroprozessors. Der Mikroprozessor kann beispielsweise zur Erzeugung und Verarbeitung von Signalen wie Korrektursignalen und/oder Rückmeldesignalen eingesetzt werden.

In einer Ausführungsform kann basierend auf dem ersten Änderungssignal eine oder die erste Enddrehzahl bestimmt werden. Die erste Änderungsrichtung wird dann als Funktion der initialen Drehzahl des mindestens einen Aktors 3 und der ersten Enddrehzahl bestimmt. Vorzugsweise ist die erste Änderungsrichtung *A*₁ ein Vorzeichen einer Differenz zwischen der ersten Enddrehzahl *ED*₁ und der initialen Drehzahl *ID* des mindestens einen Aktors 3: ${A}_{1} = sig \left({ED}_{1}-ID\right)$

Ebenso kann basierend auf dem ersten Änderungssignal ein oder der Endwert der Luftzufuhr 5 durch den Luftzufuhrkanal 11 bestimmt werden. Die erste Änderungsrichtung wird dann als Funktion der initialen Luftzufuhr 5 durch den Luftzufuhrkanal 11 und des ersten Endwertes der Luftzufuhr 5 durch den Luftzufuhrkanal 11 bestimmt. Vorzugsweise ist die erste Änderungsrichtung *A*₁ ein Vorzeichen einer Differenz zwischen dem ersten Endwert *EWL*₁ der Luftzufuhr 5 durch den Luftzufuhrkanal 11 und der initialen Luftzufuhr 5, *IL*: ${A}_{1} = sig \left({EWL}_{1}-IL\right)$

In einer verwandten Ausführungsform kann basierend auf dem ersten Änderungssignal eine oder die erste Endposition bestimmt werden. Die erste Änderungsrichtung wird dann als Funktion der initialen Position des mindestens einen Aktors 4, 7 - 9 und der ersten Endposition bestimmt. In einer Ausführungsform ist die erste Änderungsrichtung *A*₁ ein Vorzeichen einer Differenz zwischen der ersten Endposition *EP*₁ und der initialen Position *IP* des mindestens einen Aktors 4, 7 - 9: ${A}_{1} = sig \left({EP}_{1}-IP\right)$

Ebenso kann basierend auf dem ersten Änderungssignal ein oder der Endwert der Brennstoffzufuhr und/oder Brenngaszufuhr 6 durch den Brennstoffzufuhrkanal 25 bestimmt werden. Die erste Änderungsrichtung wird dann als Funktion der initialen Brennstoffzufuhr und/oder Brenngaszufuhr 6 durch den Brennstoffzufuhrkanal 25 und des ersten Endwertes der Brennstoffzufuhr und/oder Brenngaszufuhr 6 bestimmt. Vorzugsweise ist die erste Änderungsrichtung *A*₁ ein Vorzeichen einer Differenz zwischen dem ersten Endwert *EWB*₁ der Brennstoffzufuhr und/oder Brenngaszufuhr 6 und der initialen Brennstoffzufuhr und/oder Brenngaszufuhr 6, *IB*: ${A}_{1} = sig \left({EWB}_{1}-IB\right)$

Weiterhin bestimmt der Mikrokontroller und/oder der Mikroprozessor eine zweite Änderungsrichtung basierend auf dem weiteren Änderungssignal. Die Bestimmung wird vorteilhaft lokal, das heisst durch den Mikrokontroller und/oder den Mikroprozessor des mindestens einen Aktors 3, 4, 7 - 9 durchgeführt. Es wird so die Regel- und/oder Steuer- und/oder Überwachungseinrichtung 16 von Rechenaufgaben entlastet. Weiterhin werden Latenzen infolge Signalübertragungen zwischen dem mindestens einen Aktor 3, 4, 7 - 9 und der Regel- und/oder Steuer- und/oder Überwachungseinrichtung 16 vermieden.

Im Fall eines Gebläses 3 kann die zweite Änderungsrichtung als Funktion des ersten Änderungssignales und als Funktion des weiteren Änderungssignales bestimmt werden. Insbesondere kann basierend auf dem ersten Änderungssignal eine oder die erste Enddrehzahl bestimmt werden. Aus dem weiteren Änderungssignal wird eine weitere Enddrehzahl bestimmt. Die zweite Änderungsrichtung wird dann als Funktion der ersten Enddrehzahl und der weiteren Enddrehzahl bestimmt. In einer Ausführungsform ist die zweite Änderungsrichtung *A*₂ ein Vorzeichen einer Differenz zwischen der weiteren Enddrehzahl *ED_{w}* und der ersten Enddrehzahl *ED*₁: ${A}_{2} = sig \left({ED}_{w}-{ED}_{1}\right)$

Ebenso kann basierend auf dem ersten Änderungssignal ein oder der erste Endwert der Luftzufuhr 5 durch den Luftzufuhrkanal 11 bestimmt werden. Aus dem weiteren Änderungssignal wird ein oder der weitere Endwert der Luftzufuhr 5 durch den Luftzufuhrkanal 11 bestimmt. Die zweite Änderungsrichtung wird dann als Funktion des ersten Endwertes der Luftzufuhr 5 durch den Luftzufuhrkanal 11 und des entsprechenden weiteren Endwertes bestimmt. Vorzugsweise ist die zweite Änderungsrichtung *A*₂ ein Vorzeichen einer Differenz zwischen dem weiteren Endwert *EWL_{w}* der Luftzufuhr 5 und dem entsprechenden ersten Endwert *EWL*₁: ${A}_{2} = sig \left({EWL}_{w}-{EWL}_{1}\right)$

Im Fall einer Luftklappe 4 oder eines Brennstoffventiles 7, 8 oder einer Brennstoffklappe 9 erfolgt die Bestimmung der zweiten Änderungsrichtung in entsprechender Weise. Die zweite Änderungsrichtung wird beispielsweise als Funktion des ersten Änderungssignales und als Funktion des weiteren Änderungssignales bestimmt. Insbesondere kann basierend auf dem ersten Änderungssignal eine oder die erste Endposition bestimmt werden. Aus dem weiteren Änderungssignal wird eine weitere Endposition bestimmt. Die zweite Änderungsrichtung wird dann als Funktion der ersten Endposition und der weiteren Endposition bestimmt. In einer Ausführungsform ist die zweite Änderungsrichtung *A*₂ ein Vorzeichen einer Differenz zwischen der weiteren Endposition *EP_{w}* und der ersten Endposition *EP*₁: ${A}_{2} = sig \left(E{P}_{w}-E{P}_{1}\right)$

Ebenso kann basierend auf dem ersten Änderungssignal ein oder der erste Endwert der Brennstoffzufuhr und/oder Brenngaszufuhr 6 durch den Brennstoffzufuhrkanal 25 bestimmt werden. Aus dem weiteren Änderungssignal wird ein oder der weitere Endwert der Brennstoffzufuhr und/oder Brenngaszufuhr 6 durch den Brennstoffzufuhrkanal 25 bestimmt. Die zweite Änderungsrichtung wird dann als Funktion des ersten Endwertes der Brennstoffzufuhr und/oder Brenngaszufuhr 6 durch den Brennstoffzufuhrkanal 25 und des entsprechenden weiteren Endwertes bestimmt. Vorzugsweise ist die zweite Änderungsrichtung *A*₂ ein Vorzeichen einer Differenz zwischen dem weiteren Endwert *EWB_{w}* der Brennstoffzufuhr und/oder Brenngaszufuhr 6 und dem entsprechenden ersten Endwert *EWB*₁: ${A}_{2} = sig \left(EW{B}_{w}-EW{B}_{1}\right)$

Es werden die erste und die zweite Änderungsrichtung miteinander verglichen. Ist die erste Änderungsrichtung ungleich der zweiten Änderungsrichtung, so verlangsamt der mindestens eine Aktor 3, 4, 7 - 9 die erste Änderung. Mithin wird die erste Änderungsgeschwindigkeit herabgesetzt. Ferner kann die erste Änderungsrichtung der zweiten Änderungsrichtung entgegengesetzt sein. Insbesondere können die vorgenannten Vorzeichen ungleich und/oder entgegengesetzt sein. Auch in diesem Fall verlangsamt der mindestens eine Aktor 3, 4, 7 - 9 die erste Änderung. Mithin wird die erste Änderungsgeschwindigkeit herabgesetzt.

Das Genannte bezieht sich auf einzelne Ausführungsformen der Erfindung. Verschiedene Änderungen an den Ausführungsformen können vorgenommen werden ohne von der zu Grunde liegenden Idee abzuweichen und ohne den Rahmen dieser Erfindung zu verlassen. Der Gegenstand der vorliegenden Erfindung ist definiert über deren Ansprüche. Es können verschiedenste Änderungen vorgenommen werden ohne den Schutzbereich der folgenden Ansprüche zu verlassen.

### Bezugszeichen

1 Brenner
2 Wärmeverbraucher (Wärmetauscher)
3 motorisch angetriebenes Gebläse
4 (motorisch verstellbare) Luftklappe
5 Luftzufuhr (Teilchen- und/oder Massenstrom) beziehungsweise Strömung durch Kanal 11
6 Fluidfluss eines brennbaren Fluids (Brennstoffzufuhr)
7, 8 Brennstoffventile, insbesondere sicherheitsgerichtete Brennstoffventile
9 (motorisch verstellbare) Brennstoffklappe
10 Abgasstrom
11 Luftzufuhrkanal
12 Anschlussstelle
13 Massenstromsensor
14 Strömungswiderstandselement (Blende)
15 Durchfluss beziehungsweise Strömung im Seitenkanal
16 Regel- und/oder Steuer- und/oder Überwachungseinrichtung
17 - 22 Signalleitungen
23 Lufteinlass
24 Seitenkanal
25 Brennstoffzufuhrkanal
26 Abgasweg
27 Senden des ersten Änderungssignales
28 Empfang des ersten Änderungssignales
29 Senden des zweiten Änderungssignales
30 Empfang des zweiten Änderungssignales
31 Berechnen der ersten Änderungsgeschwindigkeit
32 Beginn und/oder Vollzug der ersten Änderung
37 Senden des ersten Änderungssignales
38 Empfang des ersten Änderungssignales
39 Senden des zweiten Änderungssignales
40 Empfang des zweiten Änderungssignales
41 Senden des Sensorsignales
42 Empfang des Sensorsignales
43 Berechnen der ersten Änderungsgeschwindigkeit
44 Beginn und/oder Vollzug der ersten Änderung
47 Senden des ersten Änderungssignales
48 Empfang des ersten Änderungssignales
49 Senden des zweiten Änderungssignales
50 Empfang des zweiten Änderungssignales
51 Senden des dritten Änderungssignales
52 Empfang des dritten Änderungssignales
53 Berechnen der ersten Änderungsgeschwindigkeit
54 Beginn und/oder Vollzug der ersten Änderung
57 Senden des ersten Änderungssignales
58 Empfang des ersten Änderungssignales
59 Senden des zweiten Änderungssignales
60 Empfang des zweiten Änderungssignales
61 Berechnen der ersten Änderungsgeschwindigkeit
62 Beginn und/oder Vollzug der ersten Änderung
63 Empfang des vierten Änderungssignales
64 Senden des vierten Änderungssignales
65 Berechnen der zweiten Änderungsgeschwindigkeit
66 Beginn und/oder Vollzug der zweiten Änderung

## Patentansprüche

1. Verbrennungsvorrichtung umfassend einen Brenner (1) und mindestens einen Zufuhrkanal (11, 25) in Fluidverbindung mit dem Brenner (1), die Verbrennungsvorrichtung umfassend mindestens einen Aktor (3, 4, 7 - 9), der auf eine Zufuhr (5, 6) eines Fluides durch den mindestens einen Zufuhrkanal (11, 25) zum Brenner (1) wirkt, und eine Regel- und/oder Steuer- und/oder Überwachungseinrichtung (16), die verschieden ist von dem mindestens einen Aktor (3, 4, 7 - 9) und kommunikativ mit dem mindestens einen Aktor (3, 4, 7 - 9) verbunden ist, wobei die Regel- und/oder Steuer- und/oder Überwachungseinrichtung (16) ausgebildet ist:
aus einem ersten Endwert ein erstes Änderungssignal zu erzeugen und das erste Änderungssignal an den mindestens einen Aktor (3, 4, 7 - 9) zu senden;
aus einem zweiten Endwert ein zweites Änderungssignal zu erzeugen und das zweite Änderungssignal an den mindestens einen Aktor (3, 4, 7 - 9) zu senden;
wobei der mindestens eine Aktor (3, 4, 7 - 9) eine Recheneinheit umfasst und ausgebildet ist:
das erste und das zweite Änderungssignal zu empfangen;
mithilfe der Recheneinheit basierend auf dem ersten und dem zweiten Änderungssignal eine erste Änderungsgeschwindigkeit zu ermitteln; und
eine erste Änderung einer Drehzahl oder einer Position des mindestens einen Aktors (3, 4, 7 - 9) unter Verwendung der ersten Änderungsgeschwindigkeit zu beginnen.

2. Die Verbrennungsvorrichtung gemäss Anspruch 1, wobei die Regel- und/oder Steuer- und/oder Überwachungseinrichtung (16) einen Speicher mit einer ersten Vielzahl von Teiländerungen umfasst und ausgebildet ist:
die erste Vielzahl von Teiländerungen aus dem Speicher zu laden; und
den ersten Endwert basierend auf der ersten Vielzahl von Teiländerungen zu bestimmen.

3. Die Verbrennungsvorrichtung gemäss einem der Ansprüche 1 bis 2, wobei die Regel- und/oder Steuer- und/oder Überwachungseinrichtung (16) einen Speicher mit einer zweiten Vielzahl von Teiländerungen umfasst und ausgebildet ist:
die zweite Vielzahl von Teiländerungen aus dem Speicher zu laden; und
den zweiten Endwert basierend auf der ersten und/oder der zweiten Vielzahl von Teiländerungen zu bestimmen.

4. Die Verbrennungsvorrichtung gemäss einem der Ansprüche 1 bis 3, wobei der erste Endwert gleich dem zweiten Endwert ist und wobei die Regel- und/oder Steuer- und/oder Überwachungseinrichtung (16) ausgebildet ist:
aus dem zweiten Endwert das zweite Änderungssignal, welches gleich dem ersten Änderungssignal ist, zu erzeugen und das zweite Änderungssignal an den mindestens einen Aktor (3, 4, 7 - 9) zu senden.

5. Die Verbrennungsvorrichtung gemäss einem der Ansprüche 1 bis 3, wobei der erste Endwert verschieden von dem zweiten Endwert ist und wobei die Regel- und/oder Steuer- und/oder Überwachungseinrichtung (16) ausgebildet ist:
aus dem zweiten Endwert das zweite Änderungssignal, welches verschieden von dem ersten Änderungssignal ist, zu erzeugen und das zweite Änderungssignal an den mindestens einen Aktor (3, 4, 7 - 9) zu senden.

6. Die Verbrennungsvorrichtung gemäss einem der Ansprüche 1 bis 5, wobei die Verbrennungsvorrichtung mindestens einen Sensor (13) umfasst und der mindestens eine Aktor (3, 4, 7 - 9) kommunikativ mit dem mindestens einen Sensor (13) verbunden ist, wobei der mindestens eine Aktor (3, 4, 7 - 9) ausgebildet ist:
ein erstes Sensorsignal von dem mindestens einen Sensor (13) zu empfangen;
mithilfe der Recheneinheit aus dem ersten Sensorsignal eine erste Istgrösse ausgewählt aus
einer ersten Istdrehzahl des mindestens einen Aktors (3) oder
einer ersten Istposition des mindestens einen Aktors (4, 7 - 9) zu ermitteln; und
mithilfe der Recheneinheit basierend auf dem ersten und dem zweiten Änderungssignal und der ersten Istgrösse die erste Änderungsgeschwindigkeit zu ermitteln.

7. Die Verbrennungsvorrichtung gemäss einem der Ansprüche 1 bis 6, wobei die Regel- und/oder Steuer- und/oder Überwachungseinrichtung (16) ausgebildet ist:
aus einem dritten Endwert ein drittes Änderungssignal zu erzeugen und das dritte Änderungssignal an den mindestens einen Aktor (3, 4, 7 - 9) zu senden;
wobei der mindestens eine Aktor (3, 4, 7 - 9) ausgebildet ist:
das dritte Änderungssignal zu empfangen;
mithilfe der Recheneinheit basierend auf dem ersten und dem zweiten und dem dritten Änderungssignal die erste Änderungsgeschwindigkeit zu ermitteln; und
die erste Änderung einer Drehzahl oder einer Position des mindestens einen Aktors (3, 4, 7 - 9) unter Verwendung der ersten Änderungsgeschwindigkeit zu beginnen.

8. Die Verbrennungsvorrichtung gemäss Anspruch 7, wobei im Speicher der Regel- und/oder Steuer- und/oder Überwachungseinrichtung (16) eine dritte Vielzahl von Teiländerungen hinterlegt ist und die Regel- und/oder Steuer- und/oder Überwachungseinrichtung (16) ausgebildet ist:
die dritte Vielzahl von Teiländerungen aus dem Speicher zu laden; und
den dritten Endwert basierend auf der dritten Vielzahl von Teiländerungen zu bestimmen.

9. Die Verbrennungsvorrichtung gemäss einem der Ansprüche 7 bis 8, wobei der zweite Endwert gleich dem dritten Endwert ist und wobei die Regel- und/oder Steuer- und/oder Überwachungseinrichtung (16) ausgebildet ist:
aus dem dritten Endwert das dritte Änderungssignal, welches gleich dem zweiten Änderungssignal ist, zu erzeugen und das dritte Änderungssignal an den mindestens einen Aktor (3, 4, 7 - 9) zu senden.

10. Die Verbrennungsvorrichtung gemäss einem der Ansprüche 7 bis 8, wobei der zweite Endwert verschieden von dem dritten Endwert ist und wobei die Regel- und/oder Steuer- und/oder Überwachungseinrichtung (16) ausgebildet ist:
aus dem dritten Endwert das dritte Änderungssignal, welches verschieden von dem zweiten Änderungssignal ist, zu erzeugen und das dritte Änderungssignal an den mindestens einen Aktor (3, 4, 7 - 9) zu senden.

11. Die Verbrennungsvorrichtung gemäss einem der Ansprüche 1 bis 5, wobei die Regel- und/oder Steuer- und/oder Überwachungseinrichtung (16) ausgebildet ist:
aus einem vierten Endwert ein viertes Änderungssignal zu erzeugen und das vierte Änderungssignal an den mindestens einen Aktor (3, 4, 7 - 9) zu senden;
wobei der mindestens eine Aktor (3, 4, 7 - 9) ausgebildet ist:
während der ersten Änderung das vierte Änderungssignal zu empfangen;
mithilfe der Recheneinheit basierend auf dem zweiten und/oder dem vierten Änderungssignal eine zweite Änderungsgeschwindigkeit zu ermitteln; und
eine zweite Änderung der Drehzahl oder der Position des mindestens einen Aktors (3, 4, 7 - 9) unter Verwendung der zweiten Änderungsgeschwindigkeit zu beginnen.

12. Die Verbrennungsvorrichtung gemäss Anspruch 11, wobei die Regel- und/oder Steuer- und/oder Überwachungseinrichtung (16) einen Speicher mit einer vierten Vielzahl von Teiländerungen umfasst und ausgebildet ist:
die vierte Vielzahl von Teiländerungen aus dem Speicher zu laden; und
den vierten Endwert basierend auf der vierten Vielzahl von Teiländerungen zu bestimmen.

13. Die Verbrennungsvorrichtung gemäss einem der Ansprüche 11 bis 12, wobei der zweite Endwert gleich dem vierten Endwert ist und wobei die Regel- und/oder Steuer- und/oder Überwachungseinrichtung (16) ausgebildet ist:
aus dem vierten Endwert das vierte Änderungssignal, welches gleich dem zweiten Änderungssignal ist, zu erzeugen und das vierte Änderungssignal an den mindestens einen Aktor (3, 4, 7 - 9) zu senden;
wobei der mindestens eine Aktor (3, 4, 7 - 9) ausgebildet ist:
mithilfe der Recheneinheit basierend auf dem zweiten und dem vierten Änderungssignal die zweite Änderungsgeschwindigkeit zu ermitteln, wobei die zweite Änderungsgeschwindigkeit null ist; und
die zweite Änderung der Drehzahl oder der Position des mindestens einen Aktors (3, 4, 7 - 9) unter Verwendung der zweiten Änderungsgeschwindigkeit zu beginnen.

14. Die Verbrennungsvorrichtung gemäss einem der Ansprüche 11 bis 12, wobei der zweite Endwert verschieden von dem vierten Endwert ist und wobei die Regel- und/oder Steuer- und/oder Überwachungseinrichtung (16) ausgebildet ist:
aus dem vierten Endwert das vierte Änderungssignal, welches verschieden von dem zweiten Änderungssignal ist, zu erzeugen und das vierte Änderungssignal an den mindestens einen Aktor (3, 4, 7 - 9) zu senden.

15. Verfahren zur Regelung und/oder Steuerung einer Verbrennungsvorrichtung, die Verbrennungsvorrichtung umfassend einen Brenner (1) und mindestens einen Zufuhrkanal (11, 25) in Fluidverbindung mit dem Brenner (1), die Verbrennungsvorrichtung umfassend mindestens einen Aktor (3, 4, 7 - 9), der auf eine Zufuhr (5, 6) eines Fluides durch den mindestens einen Zufuhrkanal (11, 25) zum Brenner (1) wirkt, und eine Regel- und/oder Steuer- und/oder Überwachungseinrichtung (16), die verschieden ist von dem mindestens einen Aktor (3, 4, 7 - 9) und kommunikativ mit dem mindestens einen Aktor (3, 4, 7 - 9) verbunden ist, das Verfahren umfassend die Schritte:
Erzeugen eines ersten Änderungssignales aus einem ersten Endwert und Senden des ersten Änderungssignales an den mindestens einen Aktor (3, 4, 7 - 9);
Erzeugen eines zweiten Änderungssignales aus einem zweiten Endwert und Senden des zweiten Änderungssignales an den mindestens einen Aktor (3, 4, 7 - 9);
Empfangen des ersten und des zweiten Änderungssignales durch den mindestens einen Aktor (3, 4, 7 - 9);
Ermitteln einer ersten Änderungsgeschwindigkeit basierend auf dem ersten und dem zweiten Änderungssignal durch den mindestens einen Aktor (3, 4, 7 - 9); und
Beginnen einer ersten Änderung einer Drehzahl oder einer Position des mindestens einen Aktors (3, 4, 7 - 9) unter Verwendung der ersten Änderungsgeschwindigkeit.

## Claims

1. Combustion apparatus comprising a burner (1) and at least one supply channel (11, 25) in fluid communication with the burner (1), the combustion apparatus comprising at least one actuator (3, 4, 7 - 9), which acts on a supply (5, 6) of a fluid through the at least one supply channel (11, 25) to the burner (1), and a closed-loop control and/or open-loop control and/or supervision facility (16), which is different from the at least one actuator (3, 4, 7 - 9) and is linked communicatively to the at least one actuator (3, 4, 7 - 9), wherein the closed-loop control and/or open-loop control and/or supervision facility (16) is configured:
to generate a first change signal from a first end value and to send the first change signal to the at least one actuator (3, 4, 7 - 9);
to generate a second change signal from a second end value and to send the second change signal to the at least one actuator (3, 4, 7 - 9);
wherein the at least one actuator (3, 4, 7 - 9) comprises a processing unit and is configured:
to receive the first and the second change signal;
to establish a first change speed with the aid of the processing unit, based on the first and the second change signal; and
to begin a first change of a speed or of a position of the at least one actuator (3, 4, 7 - 9) using the first change speed.

2. The combustion apparatus according to claim 1, wherein the closed-loop control and/or open-loop control and/or supervision facility (16) comprises a memory with a first plurality of part changes and is configured:
to load the first plurality of part changes from the memory; and
to determine the first end value based on the first plurality of part changes.

3. The combustion apparatus according to one of claims 1 to 2, wherein the closed-loop control and/or open-loop control and/or supervision facility (16) comprises a memory with a second plurality of part changes and is configured:
to load the second plurality of part changes from the memory; and
to determine the second end value based on the first and/or the second plurality of part changes.

4. The combustion apparatus according to one of claims 1 to 3, wherein the first end value is equal to the second end value and wherein the closed-loop control and/or open-loop control and/or supervision facility (16) is configured:
to generate the second change signal, which is equal to the first change signal, from the second end value and to send the second change signal to the at least one actuator (3, 4, 7 - 9).

5. The combustion apparatus according to one of claims 1 to 3, wherein the first end value is different from the second end value and wherein the closed-loop control and/or open-loop control and/or supervision facility (16) is configured:
to generate the second change signal, which is different from the first change signal, from the second end value and to send the second change signal to the at least one actuator (3, 4, 7 - 9).

6. The combustion apparatus according to one of claims 1 to 5, wherein the combustion apparatus comprises at least one sensor (13) and the at least one actuator (3, 4, 7 - 9) is linked communicatively to the at least one sensor (13), wherein the at least one actuator (3, 4, 7 - 9) is configured:
to receive a first sensor signal from the at least one sensor (13);
to establish with the aid of the processing unit from the first sensor signal a first actual variable selected from
a first actual speed of the at least one actuator (3) or
a first actual position of the at least one actuator (4, 7 - 9); and
to establish the first change speed with the aid of the processing unit, based on the first and the second change signal and the first actual variable.

7. The combustion apparatus according to one of claims 1 to 6, wherein the closed-loop control and/or open-loop control and/or supervision facility (16) is configured:
to generate a third change signal from a third end value and to send the third change signal to the at least one actuator (3, 4, 7 - 9);
wherein the at least one actuator (3, 4, 7 - 9) is configured:
to receive the third change signal;
to establish the first change speed with the aid of the processing unit, based on the first and the second and the third change signal; and
to begin the first change of a speed or of a position of the at least one actuator (3, 4, 7 - 9) using the first change speed.

8. The combustion apparatus according to claim 7, wherein a third plurality of part changes is stored in the memory of the closed-loop control and/or open-loop control and/or supervision facility (16) and the closed-loop control and/or open-loop control and/or supervision facility (16) is configured:
to load the third plurality of part changes from the memory; and
to determine the third end value based on the third plurality of part changes.

9. The combustion apparatus according to one of claims 7 to 8, wherein the second end value is equal to the third end value and wherein the closed-loop control and/or open-loop control and/or supervision facility (16) is configured:
to generate the third change signal, which is the same as the second change signal, from the third end value and to send the third change signal to the at least one actuator (3, 4, 7 - 9).

10. The combustion apparatus according to one of claims 7 to 8, wherein the second end value is different from the third end value and wherein the closed-loop control and/or open-loop control and/or supervision facility (16) is configured:
to generate the third change signal, which is different from the second change signal, from the third end value and to send the third change signal to the at least one actuator (3, 4, 7 - 9).

11. The combustion apparatus according to one of claims 1 to 5, wherein the closed-loop control and/or open-loop control and/or supervision facility (16) is configured:
to generate a fourth change signal from a fourth end value and to send the fourth change signal to the at least one actuator (3, 4, 7 - 9);
wherein the at least one actuator (3, 4, 7 - 9) is configured:
to receive the fourth change signal during the first change;
to establish a second change speed with the aid of the processing unit, based on the second and/or the fourth change signal; and
to begin a second change of the speed or the position of the at least one actuator (3, 4, 7 - 9) using the second change speed.

12. The combustion apparatus according to claim 11, wherein the closed-loop control and/or open-loop control and/or supervision facility (16) comprises a memory with a fourth plurality of part changes and is configured:
to load the fourth plurality of part changes from the memory; and
to determine the fourth end value based on the fourth plurality of part changes.

13. The combustion apparatus according to one of claims 11 to 12, wherein the second end value is the same as the fourth end value and wherein the closed-loop control and/or open-loop control and/or supervision facility (16) is configured:
to generate the fourth change signal, which is the same as the second change signal, from the fourth end value and to send the fourth change signal to the at least one actuator (3, 4, 7 - 9);
wherein the at least one actuator (3, 4, 7 - 9) is configured:
to establish the second change speed with the aid of the processing unit, based on the second and the fourth change signal, wherein the second change speed is zero; and
to begin the second change of the speed or of the position of the at least one actuator (3, 4, 7 - 9) using the second change speed.

14. The combustion apparatus according to one of claims 11 to 12, wherein the second end value is different from the fourth end value and wherein the closed-loop control and/or open-loop control and/or supervision facility (16) is configured:
to generate the fourth change signal, which is different from the second change signal, from the fourth end value and to send the fourth change signal to the at least one actuator (3, 4, 7 - 9).

15. Method for closed-loop control and/or open-loop control of a combustion apparatus, the combustion apparatus comprising a burner (1) and at least one supply channel (11, 25) in fluid communication with the burner (1), the combustion apparatus comprising at least one actuator (3, 4, 7 - 9), which acts on a supply (5, 6) of a fluid through the at least one supply channel (11, 25) to the burner (1), and a closed-loop control and/or open-loop control and/or supervision facility (16), which is different from the at least one actuator (3, 4, 7 - 9) and is linked communicatively to the at least one actuator (3, 4, 7 - 9), the method comprising the steps:
generating a first change signal from a first end value and sending of the first change signal to the at least one actuator (3, 4, 7 - 9);
generating a second change signal from a second end value and sending of the second change signal to the at least one actuator (3, 4, 7 - 9);
receipt of the first and of the second change signal by the at least one actuator (3, 4, 7 - 9);
establishment of a first change speed based on the first and the second change signal by the at least one actuator (3, 4, 7 - 9); and
beginning a first change of a speed or of a position of the at least one actuator (3, 4, 7 - 9) using the first change speed.

## Revendications

1. Dispositif de combustion comprenant un brûleur (1) et au moins un conduit d'alimentation (11, 25) en liaison fluidique avec le brûleur (1), le dispositif de combustion comprenant au moins un actionneur (3, 4, 7 - 9) qui agit sur une alimentation (5, 6) d'un fluide au brûleur (1) à travers l'au moins un conduit d'alimentation (11, 25), et un dispositif de régulation et/ou de commande et/ou de surveillance (16) différent de l'au moins un actionneur (3, 4, 7 - 9) et lié communicativement à l'au moins un actionneur (3, 4, 7 - 9), dans lequel le dispositif de régulation et/ou de commande et/ou de surveillance (16) est configuré pour :
générer un premier signal de modification à partir d'une première valeur finale et envoyer le premier signal de modification à l'au moins un actionneur (3, 4, 7 - 9) ; générer un deuxième signal de modification à partir d'une deuxième valeur finale et envoyer le deuxième signal de modification à l'au moins un actionneur (3, 4, 7 - 9) ;
dans lequel l'au moins un actionneur (3, 4, 7 - 9) comprend un processeur et est configuré pour :
recevoir le premier et le deuxième signal de modification ;
déterminer une première vitesse de modification à l'aide du processeur à partir du premier et du deuxième signal de modification ; et
entamer une première modification d'une vitesse de rotation ou d'une position de l'au moins un actionneur (3, 4, 7 - 9) en utilisant la première vitesse de modification.

2. Le dispositif de combustion selon la revendication 1, dans lequel le dispositif de régulation et/ou de commande et/ou de surveillance (16) comprend une mémoire avec une première pluralité de modifications partielles et est configuré pour :
charger la première pluralité de modifications partielles depuis la mémoire ; et
déterminer la première valeur finale à partir de la première pluralité de modifications partielles.

3. Le dispositif de combustion selon l'une des revendications 1 à 2, dans lequel le dispositif de régulation et/ou de commande et/ou de surveillance (16) comprend une mémoire avec une deuxième pluralité de modifications partielles et est configuré pour :
charger la deuxième pluralité de modifications partielles depuis la mémoire ; et
déterminer la deuxième valeur finale à partir de la première et/ou de la deuxième pluralité de modifications partielles.

4. Le dispositif de combustion selon l'une des revendications 1 à 3, dans lequel la première valeur finale est égale à la deuxième valeur finale et dans lequel le dispositif de régulation et/ou de commande et/ou de surveillance (16) est configuré pour :
générer à partir de la deuxième valeur finale le deuxième signal de modification, qui est identique au premier signal de modification, et envoyer le deuxième signal de modification à l'au moins un actionneur (3, 4, 7 - 9).

5. Le dispositif de combustion selon l'une des revendications 1 à 3, dans lequel la première valeur finale est différente de la deuxième valeur finale et dans lequel le dispositif de régulation et/ou de commande et/ou de surveillance (16) est configuré pour :
générer à partir de la deuxième valeur finale le deuxième signal de modification, qui est différent du premier signal de modification, et envoyer le deuxième signal de modification à l'au moins un actionneur (3, 4, 7 - 9).

6. Le dispositif de combustion selon l'une des revendications 1 à 5, dans lequel le dispositif de combustion comprend au moins un capteur (13) et l'au moins un actionneur (3, 4, 7 - 9) est lié communicativement à l'au moins un capteur (13), l'au moins un actionneur (3, 4, 7 - 9) étant configuré pour :
recevoir un premier signal de capteur de l'au moins un capteur (13) ;
déterminer à l'aide du processeur à partir du premier signal de capteur une première valeur de mesure choisie parmi
une première vitesse de mesure de rotation de l'au moins un actionneur (3) ou
une première position de mesure de l'au moins un actionneur (4, 7 - 9) ; et
déterminer la première vitesse de modification à l'aide du processeur à partir du premier et du deuxième signal de modification et de la première valeur de mesure.

7. Le dispositif de combustion selon l'une des revendications 1 à 6, dans lequel le dispositif de régulation et/ou de commande et/ou de surveillance (16) est configuré pour :
générer un troisième signal de modification à partir d'une troisième valeur finale et envoyer le troisième signal de modification à l'au moins un actionneur (3, 4, 7 - 9) ;
dans lequel l'au moins un actionneur (3, 4, 7 - 9) est configuré pour :
recevoir le troisième signal de modification ;
déterminer la première vitesse de modification à l'aide du processeur à partir du premier, du deuxième et du troisième signal de modification ; et
entamer la première modification d'une vitesse de rotation ou d'une position de l'au moins un actionneur (3, 4, 7 - 9) en utilisant la première vitesse de modification.

8. Le dispositif de combustion selon la revendication 7, dans lequel une troisième pluralité de modifications partielles est consignée dans la mémoire du dispositif de régulation et/ou de commande et/ou de surveillance (16) et le dispositif de régulation et/ou de commande et/ou de surveillance (16) est configuré pour :
charger la troisième pluralité de modifications partielles depuis la mémoire ; et
déterminer la troisième valeur finale à partir de la troisième pluralité de modifications partielles.

9. Le dispositif de combustion selon l'une des revendications 7 à 8, dans lequel la deuxième valeur finale est égale à la troisième valeur finale et dans lequel le dispositif de régulation et/ou de commande et/ou de surveillance (16) est configuré pour :
générer à partir de la troisième valeur finale le troisième signal de modification, qui est identique au deuxième signal de modification, et
envoyer le troisième signal de modification à l'au moins un actionneur (3, 4, 7 - 9).

10. Le dispositif de combustion selon l'une des revendications 7 à 8, dans lequel la deuxième valeur finale est différente de la troisième valeur finale et dans lequel le dispositif de régulation et/ou de commande et/ou de surveillance (16) est configuré pour :
générer à partir de la troisième valeur finale le troisième signal de modification, qui est différent du deuxième signal de modification, et envoyer le troisième signal de modification à l'au moins un actionneur (3, 4, 7 - 9).

11. Le dispositif de combustion selon l'une des revendications 1 à 5, dans lequel le dispositif de régulation et/ou de commande et/ou de surveillance (16) est configuré pour :
générer un quatrième signal de modification à partir d'une quatrième valeur finale et envoyer le quatrième signal de modification à l'au moins un actionneur (3, 4, 7 - 9) ;
dans lequel l'au moins un actionneur (3, 4, 7 - 9) est configuré pour :
recevoir le quatrième signal de modification pendant la première modification ;
déterminer une deuxième vitesse de modification à l'aide du processeur à partir du deuxième et/ou du quatrième signal de modification ; et
entamer une deuxième modification de la vitesse de rotation ou de la position de l'au moins un actionneur (3, 4, 7 - 9) en utilisant la deuxième vitesse de modification.

12. Le dispositif de combustion selon la revendication 11, dans lequel le dispositif de régulation et/ou de commande et/ou de surveillance (16) comprend une mémoire avec une quatrième pluralité de modifications partielles et est configuré pour :
charger la quatrième pluralité de modifications partielles depuis la mémoire ; et
déterminer la quatrième valeur finale à partir de la quatrième pluralité de modifications partielles.

13. Le dispositif de combustion selon l'une des revendications 11 à 12, dans lequel la deuxième valeur finale est égale à la quatrième valeur finale et dans lequel le dispositif de régulation et/ou de commande et/ou de surveillance (16) est configuré pour :
générer à partir de la quatrième valeur finale le quatrième signal de modification, qui est identique au deuxième signal de modification, et envoyer le quatrième signal de modification à l'au moins un actionneur (3, 4, 7 - 9) ;
dans lequel l'au moins un actionneur (3, 4, 7 - 9) est configuré pour :
déterminer la deuxième vitesse de modification à l'aide du processeur à partir du deuxième et du quatrième signal de modification, la deuxième vitesse de modification étant nulle ; et
entamer la deuxième modification de la vitesse de rotation ou de la position de l'au moins un actionneur (3, 4, 7 - 9) en utilisant la deuxième vitesse de modification.

14. Le dispositif de combustion selon l'une des revendications 11 à 12, dans lequel la deuxième valeur finale est différente de la quatrième valeur finale et dans lequel le dispositif de régulation et/ou de commande et/ou de surveillance (16) est configuré pour :
générer à partir de la quatrième valeur finale le quatrième signal de modification, qui est différent du deuxième signal de modification, et envoyer le quatrième signal de modification à l'au moins un actionneur (3, 4, 7 - 9).

15. Procédé de régulation et/ou de commande d'un dispositif de combustion, le dispositif de combustion comprenant un brûleur (1) et au moins un conduit d'alimentation (11, 25) en liaison fluidique avec le brûleur (1), le dispositif de combustion comprenant au moins un actionneur (3, 4, 7 - 9) qui agit sur une alimentation (5, 6) d'un fluide au brûleur (1) à travers l'au moins un conduit d'alimentation (11, 25), et un dispositif de régulation et/ou de commande et/ou de surveillance (16) différent de l'au moins un actionneur (3, 4, 7 - 9) et lié communicativement à l'au moins un actionneur (3, 4, 7 - 9), le procédé comprenant les étapes consistant à :
générer un premier signal de modification à partir d'une première valeur finale et envoyer le premier signal de modification à l'au moins un actionneur (3, 4, 7 - 9) ;
générer un deuxième signal de modification à partir d'une deuxième valeur finale et envoyer le deuxième signal de modification à l'au moins un actionneur (3, 4, 7 - 9) ;
recevoir le premier et le deuxième signal de modification par l'au moins un actionneur (3, 4, 7 - 9) ;
déterminer la première vitesse de modification à partir du premier et du deuxième signal de modification par l'au moins un actionneur (3, 4, 7 - 9) ; et
entamer une première modification d'une vitesse de rotation ou d'une position de l'au moins un actionneur (3, 4, 7 - 9) en utilisant la première vitesse de modification.
